# EUROPÄISCHE PATENTSCHRIFT

(11) **EP 2 608 952 B1**
(45) Veröffentlichungstag und Bekanntmachung des Hinweises auf die Patenterteilung: **29.05.2019**
(21) Anmeldenummer: 11785300.2
(22) Anmeldetag: 23.08.2011
(51) Int. Cl.: B30B 15/26, B30B 15/14, B30B 1/28

(54) **VERFAHREN ZUM BETREIBEN EINER PRESSE MIT UNTERANTRIEB UND DANACH BETRIEBENE PRESSE**
METHOD OF OPERATING A PRESS WITH A BOTTOM DRIVE AND PRESS OPERATED ACCORDING TO THIS METHOD
PROCÉDÉ POUR FAIRE FONCTIONNER UNE PRESSE ÉQUIPÉE D'UN SOUS-ENTRAÎNEMENT ET PRESSE UTILISÉE SELON LE PROCÉDÉ

(30) Priorität: 19.08.2011 DE 102011052860; 24.08.2010 DE 102010035349
(43) Veröffentlichungstag der Anmeldung: 03.07.2013
(73) Patentinhaber: Schuler Pressen GmbH, 73033 Göppingen (DE)
(72) Erfinder: SPIESSHOFER, Thomas, 88697 Bermatingen (DE); KAPLER, Christian, 88213 Ravensburg (DE); ENGLER, Gebhard, 88521 Ertingen (DE)
(74) Vertreter: Weidner Stern Jeschke
(86) Internationale Anmeldenummer: PCT/DE2011/075197
(87) Internationale Veröffentlichungsnummer: WO 2012/041313

(56) Entgegenhaltungen:
- EP-A2- 1 321 285
- EP-A2- 1 612 037
- DE-A1-102005 040 263
- DE-A1-102005 040 265

## Beschreibung

### Technisches Gebiet

Die Erfindung betrifft ein Verfahren zum Betreiben einer Presse mit Unterantrieb. Ferner betrifft die Erfindung eine danach betriebene Presse, die mindestens eine in einem Unterbau angeordnete und mit Antriebselementen verbundene, mindestens einen Motor oder Servomotor aufweisende Antriebseinrichtung, einen einen Hub ausführenden, mindestens ein Werkzeugoberteil aufnehmenden Stößel, mehrere an dem Stößel angreifende Zugstangen oder Zugpleuel zur Übertragung des Antriebs für den Hub des Stößels, mindestens ein dem Stößel und dem korrespondierenden Werkzeugoberteil zugeordnetes in dem Unterbau angeordnetes Werkzeugunterteil und eine Steuer-und Regeleinrichtung umfasst, wobei der Hub des Stößels über einen oder vor einem oberen Totpunkt zu einem oder über einen unteren Totpunkt betrieben wird.

Im Sinne der Erfindung soll die Presse zum Umformen, Verdichten wie Paketieren und auch zum Schneiden von Materialien jeglicher Art verwendbar und auch als Transferpresse oder in Pressenstraßen anwendbar sein.

### Stand der Technik

Eine derartig konzipierte Presse mit Unterantrieb kann sich der Fachmann aus der Zusammenschau des Standes der Technik ohne weiteres zusammenstellen, obwohl sie als Gattung in dieser Komplexität einzeln in einem veröffentlichten Dokument für sich nicht offenbart ist.

Der Stand der Technik lehrt allgemein, daß regelmäßig der Stößel über eine Kombination von Zugstangen/Zugpleuel von einer kompakten Antriebseinheit in einem Unterbau der Presse angetrieben wird.

Aus der lehrmäßigen Fachliteratur ist bekannt, daß Pressen mit Unterantrieb überwiegend als Pressen mit kleiner Nennkraft und hoher Hubzahl und weniger für so genannte Großpressen ausgeführt werden.

Weiter wird aufgezeigt, daß die seitlich am Stößel angreifenden Zugstangen/Zugpleuel zu einer größeren Biegebeanspruchung und einer entsprechend großen Durchbiegung des Stößels führen, dafür aber die Wirklinie auch außermittig am Stößel angreifender Kräfte stets zwischen den Anlenkpunkten der Zugstangen/Zugpleuel liegt.

Regelmäßig werden auch die Zugstangen/Zugpleuel in Ständern geführt - zumindest oberhalb des Unterbaus -, die mit einer oberhalb der Ständer befindlichen, den Stößel bildenden Quertraverse verbunden sind, so daß damit quasi ein Pressengestell für die auftretenden und aufzunehmenden Kräfte gebildet ist.

Für den Fachmann gilt, die Presse hinsichtlich der auftretenden Kräfte nach den Aktionen zur Bearbeitung der Werkstücke und auch den Reaktionen auf Pressenschläge oder Durchbiegungen auszulegen, so daß regelmäßig ein Ständeraufbau im besagten Pressengestell gewählt wird.

Im Ergebnis dieser fachmännischen Zusammenschau wird nach wirtschaftlichen Lösungen gesucht, gattungsgemäße Pressen mit Unterantrieb - auch als Großpressen - ohne die nachstehend an Einzelbeispielen erkennbaren Nachteile - wie z.B. als Ständeraufbau - auszubilden und zu betreiben.

Die Analyse der als Einzellösungen bekannten beispielsweisen Ausführungen von Pressen mit Unterantrieb zeigt auf:
AT 215 257**:** Das herausragende Schwungrad erfordert einen großen umbauten Raum. Die aufwendige Hebelkinematik macht eine eventuell erforderliche Schlagdämpfung wirkungslos, die erforderlichenfalls nur mit hohem Materialeinsatz zu kompensieren wäre. Die zwangsläufige Übertragung, oben erwähnter außermittiger Kräfte ist auf Grund der weich reagierenden Hebelkinematik ineffizient. Die relativ vielen beweglichen Maschinenelemente schaffen nur kleine Relativbewegungen wie für den Stößelhub, wenn hohe Preßkräfte zu übertragen sind. Die Möglichkeiten für situations- oder prozeßbedingte Zwangsauslösungen sind beschränkt, und es fehlt ein Betriebssystem für einen Überlastschutz.
DE 25 07 098**:** Auch diese Presse erfordert wegen großer Bauelemente einen großen umbauten Raum. Die Hebelkinematik ist nachteilig teilweise im Unterbau und teilweise im oberen Ständerbau angeordnet, so dass der obere Ständerbau wesentlicher, kräfteaufnehmender Bestandteil der Presse wird. Eine Einordnung dieser Presse in die Konfiguration moderner Transferpressen oder Pressenstraßen ist ohne zusätzliche Umfahrwege wie so genannte Blockumfahrung im T-Track nicht möglich.
DD 119 014**:** Die Bauhöhe und aufwendigen Führungen lassen eine Einordnung in Straßen von besagten Transferpressen nicht zu. Schließlich sind die eingangs beschriebenen außermittigen Kräfte schlecht übertragbar.

Darüber hinaus wurde eine Stanzpresse gemäß EP 2 008 799 A1 mit einem Unteranrieb bekannt, bei der der Stößel über Zugsäulen mit einem unterhalb der Bearbeitungsebene angeordneten Antriebsmechanismus mit Kurbelwelle und Pleuel angetrieben wird. Hierbei sollen durch einen speziellen Übertragungsmechanismus und einer Aufteilung der Stößelkräfte Lagerbelastungen reduziert und eine hohe Präzision bei hohen Stanzfrequenzen erreicht werden. Im Hinblick auf die Anforderungen zu entwickelnder Pressen mit Unterantrieb ist hier nachteilig, dass sich arbeitsprozessbedingte Einstellungen nur durch Verstellung der vertikalen Position des Anlenkungspunktes an der Struktur der Presse verändern lassen. Diese Lösung vermag nicht, die komplex wirkenden Kräfte entsprechend den Bearbeitungserfordernissen für das jeweilige Werkstück vom Stößel über einen größeren Wirkbereich zu erfassen und zu steuern. Außerdem würde sich die dortige servomotorisch beeinflusste Aufteilung der Stößelkräfte nur begrenzt auf reine Stanzpressen realisieren lassen.

Ursprünglich wurden die Pressen über Elektromotor und energiespeicherndem Schwungrad angetrieben. Inzwischen hat sich zunehmend ein energieeffizienter Antrieb unter Zuhilfenahme servoelektrischer Antriebe durchgesetzt. So ist z.B. in EP 1 880 837 A2 eine Pressenanlage mit Energiemanagement eines Servoantriebs offenbart, wodurch einerseits ausreichend Kapazität zur Aufnahme von zusätzlicher Energie und andererseits zu jedem Zeitpunkt ausreichend Energie vorhanden ist, um dem jeweiligen Pressenzyklus zu genügen.

Im Zusammenhang mit einer vorteilhaften Steuerung und Regelung der Stößelbewegung für servoelektrisch betriebene Pressen ist schließlich aus der DE 10 2005 040 263 A1 die Aufgabe bekannt, mittels einer einfachen Struktur einen reproduzierbaren Ablauf der Stößelbewegung lagegeregelt und kraftgeregelt zu ermöglichen, wobei auch außermittige Kräfte geregelt werden sollen. Im Prinzip wird dies dadurch gelöst, dass Solldrehmomente für die Servomotoren zum Antrieb des Stößels in Abhängigkeit von Einflussgrößen mittels durch eine virtuelle Leitwelle gesteuerter Positions-Kurvenscheibe und betriebsartenabhängig gesteuerten Kraft- oder Momentengrenzwert geregelt werden. Das diesbezügliche Verfahren und die Vorrichtung sollen für Pressen mit Oberantrieb und Unterantrieb anwendbar sein, jedoch erfordert diese Lösung für Pressen mit Unterantrieb besondere aufwendige Anordnungen im Unterantrieb mit Bauraum im dafür begrenzten Unterbau.

Eingedenk der obigen Feststellungen, dass
- Pressen mit Unterantrieb als so genannte Großpressen ausgeführt werden sollen,
- die Wirklinie außermittig am Stößel angreifender Kräfte stets zwischen den Anlenkpunkten der Zugstangen/Zugpleuel liegt,
- bei Pressen mit Unterantrieb regelmäßig auch die Zugstangen/Zugpleuel in Ständern geführt werden, so dass damit quasi ein Pressengestell für die auftretenden und aufzunehmenden Kräfte zu bilden, weil hinsichtlich der auftretenden Kräfte nach den Aktionen zur Bearbeitung der Werkstücke und auch den Reaktionen auf Pressenschläge oder Durchbiegungen regelmäßig ein Ständeraufbau im besagten Pressengestell gewählt wird,
- servoelekrische Antriebe im Unterantrieb zu realisieren sind und
- komplex wirkende Einflüsse den Stößelberieb weitgehend nicht stören sollen,
muss im Ergebnis dieser fachmännischen Zusammenschau - auch gegenüber der DE 10 2005 040 263 A1 - nach wirtschaftlichen Lösungen gesucht werden, gattungsgemäße Pressen mit Unterantrieb - auch als Großpressen - ohne die vorstehend an Einzelbeispielen erkennbaren Nachteile - wie z.B. als Ständeraufbau - auszubilden und zu betreiben.

Die EP 1 612 037 A2 beschreibt eine Servomotorsteuereinheit für eine Pressformungsmaschine mit mindesten einer sich um einen vorgegebenen Hub hin und her bewegenden Pressformaufnahmeeinheit, wobei die Pressformungsmaschine unter anderem einen Geschwindigkeitsdetektor zum Erfassen der Geschwindigkeit des Servomotors, einen Druckdetektor zum Erfassen eines an einem Werkstück tatsächlich aufgebrachten Druckes und ein Drucksteuerungsverarbeitungsteil zum Erzeugen eines Geschwindigkeitsbefehls aus einem Druckbefehl, der aus einer Differenz zwischen einem Druckbefehl und dem tatsächlichen Druck gebildet wird.

In der EP 1 1321 285 A2 wird in einer Pressmaschine mit einem Motor, welcher mit einer Kurbelwelle verbunden und rotierend antreibbar ist, und mit einem Motorantriebssteuerabschnitt zum Steuern des Antreibens des Motors basierend auf einer Ausgabe aus dem Steuerabschnitt offenbart, wobei der Steuerabschnitt ein Positionssteuersystem, einen Steuermodusschaltsteuerabschnitt und ein Presskraftsteuersystem aufweist, und die Presskraft aus dem Motorantriebsstrom berechnet wird.

### Darlegung des Wesens der Erfindung

### Aufgabe

Die Erfindung stellt sich die Aufgabe, eine wie eingangs zusammengestellte Presse mit Unterantrieb zu konzipieren, die verfahrensgemäß einen optimierten Kraft- und Wegeverlauf des Stößels und dessen Hub mittels einer Steuer-und Regeleinrichtung gewährleistet und insbesondere das Betriebsverfahren so weiterentwickelt wird, daß die wirkenden Kräfte entsprechend den Bearbeitungserfordernissen für das jeweilige Werkstück vom Stößel einerseits differenziert agieren, aber andererseits auch einen größeren Wirkbereich erfassen.

Dafür reicht es nicht aus, die Kräfte allein - wie z.B. nach der DE 10 2005 040 263 A1 - lagegeregelt und kraftgeregelt zu beeinflussen und auch außermittige Kräfte zu regeln, sondern die Bereiche wirkender Kräfte zu vergrößern und ein Verfahren funktionsgerecht oder eine Funktion vorzugeben, wodurch komplex im System wirkende Zustände und Kräfte weitgehend erfasst und besser als bisher geregelt werden können.

Dabei soll die verfahrensgemäß betriebene Presse auch als Großpresse in Pressenstraßen wirtschaftlich einsetzbar sein und ein Kräftepotential für einen Verzicht auf übliche Ständerausbildungen mit verbindender Traverse begründen.

Diese Aufgabe zielt im konstruktiven Sinne darauf ab, die Presse bei optimierten Leistungsdaten kompakter gegenüber konventionellen Pressen mit Unterantrieb bauen zu können.

### Lösung

Erfindungsgemäß wird die Aufgabe mit dem Verfahren nach den Merkmalen der Ansprüche 1 bis 36 und mit einer Presse mit Steuer-und Regeleinrichtung nach den Merkmalen der Ansprüche 37 bis 50 gelöst.

Das Verfahren geht von einer Presse mit Unterantrieb aus, welche
- mindestens eine in einem Unterbau angeordnete und mit Antriebselementen verbundene, einen Antriebsstrang bildende und mindestens einen Motor oder Servomotor umfassende Antriebseinrichtung,
- einen einen Hub über oder vor einem oberen Totpunkt zu oder über einem unteren Totpunkt ausführenden, mindestens ein Werkzeugoberteil aufnehmenden Stößel,
- mindestens eine an dem Stößel angreifende Zugstange, auch mit oder als Zugpleuel ausgebildet, zur Übertragung des Antriebs für den Hub des Stößels,
- mindestens ein dem Stößel und dem korrespondierenden Werkzeugoberteil zugeordnetes auf dem Unterbau angeordnetes Werkzeugunterteil, wobei das Werkzeugoberteil auf ein auf dem Werkzeugunterteil liegendes und zu bearbeitendes Werkstück einwirkt,
aufweist.

Der Betrieb des Stößels kann also - wie dem Fachmann geläufig - alternierend wie reversierend vom oberen Totpunkt zum unteren Totpunkt und zurück oder zyklisch vom und über den oberen Totpunkt zum und über den unteren Totpunkt erfolgen.

Erfindungsgemäß wird nach dem Verfahren eine Steuer-und Regeleinrichtung verwendet, die Werte aus Zuständen im System der Presse bei der Bearbeitung des Werkstücks aufnimmt und entsprechend der Funktion $F \left(x\right) = \frac{L}{x} \cdot {F}_{2} unter der Bedingung L > x > \frac{L}{2}$ über die Antriebseinrichtung zu Daten für die Bewegung des Stößels verarbeitet und so die Presse permanent gesteuert oder geregelt nach einem für das Werkstück erforderlichen Kräftesystem mit jeweils aktiv in ihrer Position und ihrer Dimension (Betrag) beeinflusster oder veränderter Kraft betrieben wird. Dabei bedeuten
∘ F(x) eine funktionsgemäß gesteuerte Kraft,
∘ F₂ eine örtlich wirkende Kraft,
∘ x einen Bereich einer variierbar wirkenden Kraft und
∘ L einen variierbaren Bereich wirkender Kräfte.

Dazu werden mindestens Werte als Daten eines Kraft- und Wegeverlaufs und von mindestens einem Element der Antriebseinrichtung, einer Veränderung eines Beriebswertes im System der Presse oder des zu bearbeitenden Werkstücks aufgenommen und verarbeitet, die den Hub des Stößels beeinflussen.

Diese Funktion und die definierten Parameter ermöglichen es, den variierbaren Bereich der wirkenden Kräfte im erfinderisch überraschenden Sinn zu vergrößern, wie es in der Fig. 2a) und 2b) in Gegenüberstellung zu den gemäß dem Stand der Technik wirkenden Kräfte und weiter unten erläutert und verdeutlicht ist. Bisher wurde weder der herkömmlich Bereich der wirkenden Kräfte näher analysiert, noch konnten Anregungen oder Ansätze aus dem Stand der Technik entnommen werden, überhaupt den variierbaren Bereich der gewollt wirkenden Kräfte zu vergrößern.

Nach weiterer Ausbildung dieses Lösungsprinzips werden die Werte als Daten
a) eines Kraft- und Wegeverlaufs des Stößels entsprechend der Funktion f(x) = a(0)/2 + a(1)*cos(1*x) + ... + und
b) auf Grund von mindestens einem Element der Antriebseinrichtung, einer Veränderung eines Beriebswertes im System der Presse oder eines Prozesses des zu bearbeitenden Werkstücks als beeinflussbare Bedingungen des Hubs des Stößels entsprechend der Formel f(x) = a(0)/2 + a(1)*cos(1*x) + a(2)*cos(2*x) + ... + b(1)*sin(1*x) + b(2)*sin(2*x) + ......
aufgenommen und verarbeitet.

Mit diesen Funktionen sowohl für die Daten des Kraft- und Wegeverlaufs des Stößels als auch die weiteren auf den Hub des Stößels einwirkenden Bedingungen erfolgt der erfinderische Schluss zur Aufgabenstellung, die insgesamt wirkenden Kräfte entsprechend den Bearbeitungserfordernissen für das jeweilige Werkstück vom Stößel einerseits differenziert agieren zu lassen, aber auch andererseits einen größeren Wirkbereich als bisher zu erfassen.

Erfindungsgemäß werden besagte Daten wie folgt für den Verfahrensablauf verwendet:
- Erfassung von ersten Daten aus Werten eines Wegeverlaufs oder einer Position aus dem Hub des Stößels durch die Verwendung mindestens eines ersten Mittels.
- Erfassung von zweiten Daten mindestens eines Ist-Wertes einer Kraft oder eines kraftäquivalenten Wertes in mindestens einem der Antriebselemente der Antriebseinrichtung durch die Verwendung mindestens eines zweiten Mittels, wobei diese mindestens einen Ist-Wert der Kraft in mindestens einer der Zugstangen oder mindestens in einem Zugpleuel oder in mindestens einer der Zugstangen und mindestens in einem Zugpleuel umfassen, wobei an den zu erfassenden Stellen einer Kraft Dehnmessstreifen oder Piezoelemente verwendet werden können.
- Erfassung von dritten Daten mindestens eines Ist-Wertes mindestens eines Motors der Antriebseinrichtung durch die Verwendung mindestens eines dritten Mittels, wobei diese Daten aus Werten einer Leistungsaufnahme, eines Drehmoments, eines Stromes, einer Drehzahl oder eines Drehwinkels mindestens eines Antriebselements wie Motors oder Servomotors herrühren können.
- Erfassung von vierten Daten mindestens eines Ist-Wertes einer Leistung oder eines Leistungsanstiegs im System der Presse durch die Verwendung mindestens eines vierten Mittels.
- Auswertung und/oder Regelung von mindestens einem der Werte von mindestens den ersten, zweiten, dritten und/oder vierten Daten zu fünften Daten durch die Verwendung mindestens eines fünften Mittels.

Die Steuer-und Regeleinrichtung ist demnach im erfinderischeren Sinne mit den ersten bis fünften Mitteln für die Ausübung des Verfahrens ausgebildet.

Somit können mit dem Verfahren
a) mindestens ein Datum (im Sinne einer Datei) von den ersten bis vierten Daten aufgenommen und zu fünften Daten verarbeitet, ausgewertet oder geregelt werden,
b) durch die fünften Mittel diese Daten verarbeitet und zu für das Werkstück geltenden Werten von Daten verglichen oder geregelt und über die Antriebseinrichtung und den Stößel auf das Werkzeugoberteil und das Werkzeugunterteil als quasi Steuersignale übertragen werden, wonach
c) die auf das Werkzeugoberteil und Werkzeugunterteil wirkenden Kräfte entsprechend den Bedingungen des zu bearbeitenden Werkstücks auf dieses örtlich differenziert oder variierbar eingesteuert oder geregelt und die Kräfte für einen größeren Wirkbereich gesteuert werden.

Mit dem Verfahren können die verarbeiteten fünften Daten für die Auslösung von mindestens einer der Aktionen, wie
- zur Veränderung einzuregelnder oder einzusteuernder Werte zum Betreiben der Presse,
- zum Überlastschutz, Notbetrieb oder zur Stillsetzung der Presse und/oder
- zum Synchron- oder Asynchronlauf von Antriebselementen der Antriebseinrichtung (2)
in mindestens einem Soll/Ist-Vergleich von mindestens einem der ersten bis vierten erfassten Daten ausgewertet und als Sollwerte durch die Verwendung der fünften Mittel in den Betrieb der Presse eingesteuert oder geregelt und eingesteuert werden.

Mindestens ein Wert der ersten bis vierten erfassten Daten und ausgewerteten fünften Daten kann auch für eine Beeinflussung von Preßkraftreaktionen im System der Presse zur Schlagdämpfung oder bei Durchbiegungen des Stößels zur veränderten Kraftverteilung verwendet werden.

Damit kann in Abhängigkeit des z.B. "Umformverlaufes" die Kraft in ihrer Lage, Position und ihrem Betrag aktiv verändert werden, so dass als mit der Hauptfunktion verschmelzender Effekt sogar Teilfunktionen einer so genannten Ziehkisseneinrichtung übernommen oder aktiv unterstützt werden können. In dieser Hinsicht ist das erfinderische Prinzip auch für Pressen mit Unterantrieb unter Verwendung von Elementen einer Ziehkisseneinrichtung geeignet, wozu im Weiteren erfindungsgemäße Funktionen angegeben werden, jedoch konstruktive Einzelheiten einer Ziehkisseneinrichtung als bekannt vorauszusetzen sind.

Die Daten für den Überlastschutz, Notbetrieb oder die Stillsetzung der Presse sollen vorteilhaft vor Erreichung eines eingestellten Wertes von mindestens einem der ersten bis vierten erfassten Daten und ausgewerteten fünften Daten einer Aktions- oder Reaktionskraft ausgelöst werden.

Die Daten von mindestens einem der ersten bis vierten erfassten und ausgewerteten fünften Werte werden besonders zweckmäßig als Gradient einer ansteigenden Dimension oder einer Position von mindestens einem der Antriebselemente gemessen, ausgewertet und bei Abweichung von den Sollvorgaben zur veränderten Verteilung für eine Aktions- oder Reaktionskraft neu vorgegeben.

Somit ermöglicht die Erfindung, die Daten von mindestens einem der ersten bis vierten erfassten und ausgewerteten fünften Werte als Gradient einer ansteigenden Dimension oder einer Position von mindestens einem der Antriebselemente nicht nur wie zuvor zweckbestimmt messen und auswerten, sondern sogar für einen vorausschauenden Lernhub des Stößels vorgeben zu können.

Das Verfahren ist mit den im Folgenden angegebenen - auch wahlweise kombinierbaren - Verfahrensmerkmalen weiter ausbaufähig:
Vorteilhaft kann die Presse in einer derartigen Beziehung des Hubes des Stößels zu einer Länge des Zugpleuels betrieben werden, die einer Berechnung gemäß einer Fourier-Reihe folgt.

Die Presse soll zweckmäßig von der Antriebseinrichtung zu dem Stößel über mindestens zwei Antriebsstränge betrieben werden.

Jeder Antriebsstrang wird von einem eigenen Motor oder Servomotor betrieben.

Jeder Antriebsstrang mit Motor oder Servomotor und Zugstange wird über die verbindende Steuer-und Regeleinrichtung betrieben.

Die Ziehkisseneinrichtung wird unter Einhaltung eines im Unterbau vorgesehenen Freiraumes betrieben. Vorteilhaft kann ein derartiger Freiraum auch für die Logistik einer Abfuhr von Abfällen des Bearbeitungsprozesses des jeweiligen Werkstückes genutzt und ausgestaltet werden.

Mindestens ein Antriebsstrang kann mittels einer lösbaren rotatorischen oder translatorischen Wirkverbindung zwischen mindestens einem der Antriebselemente des Antriebsstrangs im Wechsel des jeweiligen Hubes des Stößels mechanisch oder elektrisch oder gekoppelt oder entkoppelt betrieben werden.

Die mechanische Koppelung/ Entkoppelung erfolgt formschlüssig oder reibschlüssig oder kraftschlüssig.

Der Betrieb der Presse entsprechend der Berechnung nach einer Fourier-Reihe kann als elektrische Koppelung/ Entkoppelung mit dem Servomotor erfolgen, wobei die Wirkverbindung mindestens eine der Antriebscharakeristiken
a) einer Momenten- oder Lageregelung,
b) einer Steuerung/Regelung im Kraft- und Geschwindigkeitsverlauf,
c) einer kraft- und momentenfreien Schaltung,
d) eines Selbstlaufs der Presse,
e) einer externen Ausbalancierung oder
f) eines Schwerkrafteinflusses
umfasst, und wobei in einem momentenfreien Betriebsmodus des Servomotors der Stößel bewegt werden kann und dieser Betriebsmodus für eine betriebssichere Verfügbarkeit der Presse verwendet werden kann.

Den Anforderungen eines praktischen Betriebes gerecht werdend wird zur Erzielung eines Gleichlaufes oder von Ausgleichbewegungen des Stößels während mindestens eines Teilweges des Abwärtshubes mindestens ein Antriebsstrang grundsätzlich gekoppelt betrieben. Während mindestens eines Teilweges des Aufwärtshubes kann der Antriebsstrang entkoppelt betrieben werden.

In Abhängigkeit von mindestens einem von Werten oder Gradienten der zu übertragenden Umformkräfte, Geschwindigkeit oder Wege oder einer der Positionen der Arbeitsstufen der Umformung, der Antriebselemente oder der Stellungen des Stößels wird die Wirkverbindung geschlossen oder gelöst oder kraft- oder lageabhängig beeinflusst.

Das Verfahren soll weiterhin dadurch komplettiert werden, dass
a) eine Geschwindigkeit des sich von oder vor oder nach einem oberen Totpunkt abwärts bewegenden Stößels unmittelbar vor dem Auftreffen des mit dem Werkzeugoberteil verbundenen Stößels auf das Werkzeugunterteil verzögert wird, um eine stoßartige Belastung zu reduzieren, und
b) nach Auftreffen des Werkzeugoberteils der Stößel gesteuert oder geregelt bis zum unteren Totpunkt abwärts und danach aufwärts bewegt wird.

Des Weiteren kann das Verfahren realisieren, dass
a) der Stößel vor oder aus seinem oberen Totpunkt bis kurz vor dem Auftreffen auf ein Element der Ziehkisseneinrichtung mittels eigener Schwerkraft nach unten bewegt wird,
b) dabei zur Verringerung des Auftreffschlags des Stößels auf das Element der Ziehkisseneinrichtung mittels eines generatorischen Betriebs des Motors der Stößel abgebremst wird,
c) sodann mit kontrollierter Geschwindigkeit ein Element der oder die Ziehkisseneinrichtung nach unten bewegt und das Werkstück umgeformt wird und
d) danach der Stößel zum oberen Totpunkt oder zur oberen Endlage gefahren wird.

Darüber hinaus wird nach dem Verfahren
a) der Stößel aus seinem oberen Totpunkt im geregelten Antrieb nach unten bewegt,
b) wobei alle erforderlichen Werte oder Gradienten einer Geschwindigkeit beim Auftreffen auf ein Element der Ziehkisseneinrichtung und einer Umformgeschwindigkeit festgelegt werden können, und
c) nach dem Umformen des Werkstücks der Stößel zum oberen Totpunkt oder zur oberen Endlage gefahren.

Nach dem Umformen des Werkstücks kann der Stößel zum oberen Totpunkt oder zur oberen Endlage mit unterstützender Krafteinleitung gefahren werden.

Das Verfahren ist besonders dadurch ausgebildet, dass bei auftretenden asymmetrischen Kräften in der Ziehkisseneinrichtung über die getrennt betriebenen Antriebsstränge unabhängige Krafteinleitungen in den Stößel erfolgen, die eine die originäre Bewegung des Stößels sowie parallele Bewegung des Werkzeugoberteils zum Werkzeugunterteil bewirkende Führung sichern, welche Krafteinleitungen sowohl eine Schrägstellung des Stößels als auch unterschiedliche Auftreffschläge des Stößels vermeiden.

Es wurde herausgefunden, dass asymmetrisch wirkende Kräfte des Stößels aber auch vorteilhaft angewendet und dadurch erzeugt werden können, indem der Stößel parallel auf die z.B. Ziehkisseneinrichtung auftrifft, bzw. bei Nichtvorhandensein einer Ziehkisseneinrichtung der Stößel mit dem Werkzeugoberteil parallel auf das Werkzeugunterteil aufsetzend gefahren wird. Demnach werden die zwei Antriebsstränge unterschiedlich weit in Richtung unterer Totpunkt bewegt, ohne diesen jedoch zu erreichen. Danach erfolgt eine Reversierung (Drehrichtungsumkehr des Antriebes) und das Hochfahren des Stößels.

Alternativ dazu kann sogar ein Antriebsstrang durch den unteren Totpunkt durchfahren und ohne Reversierung wieder zum oberen Totpunkt gefahren werden, wohingegen der andere Antriebsstrang vor Erreichen des unteren Totpunkts mit Reversierung wieder zum oberen Totpunkt fährt. Für die Erzeugung der tatsächlich wirksam werdenden Kraft ist dann die jeweilige Stellung des jeweiligen Antriebsstranges oder z.B. eines exzentrischen Elements der Antriebseinrichtung unter Berücksichtigung der Steifigkeit der Maschine (Hookesches Gesetz) entscheidend. Durch die ungleiche Weiterbewegung (Drehwinkel) wird über die Federsteifigkeit der Maschine eine unterschiedlich, d.h. asymmetrisch wirkende Press kraft erzeugt.

Die verwendete Steuer- und Regeleinrichtung gestattet für den Betrieb der Presse die Aufnahme, Auswertung und Einsteuerung/Einregelung von mindestens einem der Werte oder Parameter für mindestens eine der Dimensionen oder Gradienten
- von zu übertragenden Umformkräften, Gegenkräften oder einer Geschwindigkeit oder
- einer der Positionen der Arbeitsstufen der Umformung, der Antriebselemente oder der Stellungen des Stößels.

Das Verfahren zum Betreiben der Presse wird durch die Verwendung eines Programms mit mindestens einer der folgenden Programmfunktionen vervollkommnet:
a) Bearbeitung der ersten bis fünften Daten entsprechend der Funktion $F \left(x\right) = \frac{L}{x} \cdot {F}_{2}$ unter der Bedingung $L > x > \frac{L}{2} ,$ so dass die Presse permanent nach einem für das Werkstück erforderlichen Kräftesystem entsprechend den Bedingungen des zu bearbeitenden Werkstücks geregelt und gesteuert betrieben werden kann,
b) Bearbeitung der ersten bis fünften Daten entsprechend eines Kraft- und Wegeverlaufs des Stößels gemäß der Funktion f(x) = a(0)/2 + a(1)*cos(1*x) + ... + und unter den eingangs definierten Bedingungen des Hubs (h) des Stößels (1.1) entsprechend der Formel a(0)/2 + a(1)*cos(1*x) + a(2)*cos(2*x) + ... + b(1)*sin(1*x) + b(2)*sin(2*x) + ......,
c) Bearbeitung der aufgenommenen ersten bis vierten und ausgewerteten fünften Daten als steuer- und regelbare Soll-Vorgaben für die Antriebseinrichtung und Bewegung des Stößels, so dass die vom Werkzeugoberteil und Werkzeugunterteil zu übertragenden Kräfte örtlich differenziert, aber in einer größeren Breite auf das Werkstück wirken können,
d) Aktivierung von Befehlen zur Auslösung von Aktionen
   ∘ zur Veränderung einzuregelnder oder einzusteuernder Werte zum Betreiben der Presse,
   ∘ zum Überlastschutz, Notbetrieb oder zur Stillsetzung der Presse oder
   ∘ zum Synchron- oder Asynchronlauf von Antriebselementen der Antriebseinrichtung und
   Aktivierung von Befehlen für eine Beeinflussung von Preßkraftreaktionen im System der Presse für eine Schlagdämpfung oder zur Kraftverteilung bei Durchbiegungen des Stößels,
e) Vorgabe eines Bedienungsalgorithmus' für eine Pressenführung nach den obligatorisch erforderlichen und optional möglichen Arbeitsabläufen der Presse gemäß den erfindungsrelevanten Merkmalen,
f) visuelle Bereitstellung pressenrelevanter Informationen auf einem Display aus dem Bedienungsalgorithmus, insbesondere über Arbeitsfolgen, Betriebssituationen und erforderliche Eingriffe.

Dafür sind Schnittstellen für mindestens eine dieser Programmfunktionen zur jeweiligen Einordnung in den Programmbetrieb sowohl einer Transferpresse oder Pressenstraße als auch in deren periphere Funktionen, vorzugsweise dem Programmbetrieb für die Funktionen einer Ziehkisseneinrichtung und/oder einer Transfereinrichtung vorgesehen.

Die Presse mit Unterantrieb zur Durchführung des Verfahrens weist über herkömmliche Ausführungen hinausgehend
- mindestens eine in einem Unterbau angeordnete Antriebseinrichtung , deren Antriebselemente mit mindestens einem Motor oder Servomotor und mindestens einer Zugstange einen Antriebsstrang zu mindestens einen Hub ausführenden , ein Werkzeugunterteil aufnehmenden Stößel bilden,
- mindestens einen einen Hub ausführenden, mindestens ein Werkzeugoberteil aufnehmenden Stößel,
- mehrere an dem Stößel angreifende Zugstangen oder Zugpleuel oder Zugstangen und Zugpleuel zur Übertragung des Antriebs für den Hub des Stößels und
- mindestens ein dem Stößel und dem korrespondierenden Werkzeugoberteil zugeordnetes, an dem Unterbau angeordnetes Werkzeugunterteil sowie
- die erfindungsgemäß Daten aus Zuständen des Betriebsverhaltens der Presse aufnehmende oder regelnde sowie die Antriebseinrichtung und Bewegung des Stößels steuernde oder regelnde oder regelnde und steuernde Steuer-und Regeleinrichtung auf.

Diese Steuer-und Regeleinrichtung umfasst mindestens
a) ein erstes Mittel für die Erfassung der ersten Daten eines Wegeverlaufs sowie einer Position aus dem Hub des Stößels,
b) ein zweites Mittel für die Erfassung der zweiten Daten einer Kraft in mindestens einer Zugstange oder einem Zugpleuel oder einer Zugstange und einem,
c) ein drittes Mittel für die Erfassung der dritten Daten von Werten einer Leistungsaufnahme, eines Drehmoments, eines Stromes, einer Drehzahl oder eines Drehwinkels mindestens eines Antriebselements (2.1), vorzugsweise eines Motors,
d) ein viertes Mittel für die Erfassung der vierten Daten mindestens eines Ist-Wertes einer Leistung oder Leistungsanstiegs im System der Presse oder die Kombination mehrerer dieser Mittel und
e) ein fünftes Mittel für die Auswertung von fünften Daten zur Auslösung von mindestens eine der Aktionen
   ∘ zur Veränderung einzuregelnder oder einzusteuernder Werte zum Betreiben der Presse,
   ∘ zum Überlastschutz, Notbetrieb oder zur Stillsetzung der Presse oder
   ∘ zum Synchron- oder Asynchronlauf von Antriebselementen der Antriebseinrichtung.

Die Presse ist durch die Kombination mindestens eines der ersten bis vierten Mittel zur Aufnahme von mindestens eines Datums (im Sinne einer Datei) der ersten bis vierten Daten mit den fünften Mitteln zur Auswertung von fünften Daten für eine Beeinflussung von Preßkraftreaktionen im System der Presse für eine Schlagdämpfung oder zur Kraftverteilung bei Durchbiegungen des Stößels nach weitgehend der Praxis entsprechenden Anforderungen effizient betreibbar.

Insgesamt ist somit die Presse derart ausgeführt, daß der Stößel mittels mindestens einer angreifenden Zugstange oder einem Zugpleuel oder einer Zugstange und einem Zugpleuel infolge der Wirkung der fünften Mittel der Steuer- und Regeleinrichtung mit differenziert wirkenden Kräften beaufschlagt wird.

Weiterhin kann die Presse mit folgenden kombinierbaren Merkmalen ausgebildet werden:
Von der Antriebseinrichtung zu dem Stößel werden mindestens zwei Antriebsstränge angeordnet.

Jeder Antriebsstrang ist mit mindestens einem eigenen Motor oder Servomotor verbunden.

Jeder Antriebsstrang mit Motor oder Servomotor und Zugstange ist mit der Steuer-und Regeleinrichtung verbunden.

Im Unterbau ist ein als Schrottschacht oder für eine Ziehkisseneinrichtung nutzbarer Freiraum vorgesehen.

Mindestens ein Antriebsstrang weist eine elektrisch wirkende lösbare rotatorische oder translatorische Wirkverbindung auf, die im Wechsel des jeweiligen Hubes des Stößels koppelbar oder entkoppelbar ausgestaltet sein kann.

Die mechanische Wirkverbindung ist formschlüssig oder reibschlüssig oder kraftschlüssig ausgestaltet.

Die elektrische Wirkverbindung umfasst den Servomotor, der nach einer Fourier-Reihe als elektrische Koppelung/ Entkoppelung betrieben werden kann, wobei diese Wirkverbindung mindestens eine der Antriebscharakeristiken
a) einer Momenten- oder Lageregelung,
b) einer Steuerung/Regelung im Kraft- und Geschwindigkeitsverlauf,
c) einer kraft- und momentenfreien Schaltung,
d) eines Selbstlaufs der Presse,
e) einer externen Ausbalancierung oder
f) eines Schwerkrafteinflusses
umfasst. Wie verfahrensgemäß offenbart, kann in einem momentenfreien Betriebsmodus des Servomotors der Stößel bewegt und dieser Betriebsmodus für eine betriebssichere Verfügbarkeit der Presse verwendet werden.

Mindestens ein Antriebsstrang kann zur Erzielung eines Gleichlaufes oder von Ausgleichbewegungen des Stößels während mindestens eines Teilweges des Hubes koppelbar oder entkoppelbar ausgestaltet sein.

Die Erfindung wird an einem Ausführungsbeispiel an Hand von Zeichnungen erläutert.

### Kurze Beschreibung der Zeichnungen

In den Zeichnungen zeigen
- Fig. 1: die vereinfachte Darstellung der Presse 1 mit Unterantrieb und das schematische Prinzip des erfindungsgemäßen Betriebs mittels der Steuer- und Regeleinrichtung 4,
- Fig. 2: a) eine grafische Darstellung des erfindungsgemäßen Funktionsprinzips und
b) eine schematische Grafik der Bereiche wirkender Kräfte gemäß der Erfindung in Gegenüberstellung zum bisherigen Stand der Technik,
- Fig. 3: eine grafische Darstellung der Kurve des Stößels in der Variante seiner Bewegung nach OT mittels eigener Schwerkraft bei Verwendung einer nicht näher dargestellten Ziehkisseneinrichtung und
- Fig.4: eine grafische Darstellung der Kurve des Stößels in der Variante seines geregelten Antriebs nach OT bei Verwendung einer nicht näher dargestellten Ziehkisseneinrichtung .

### Bester Weg zur Ausführung der Erfindung

Fig. 1 zeigt als Beispiel eine Presse 1 mit einer in einem Unterbau 3 angeordneten und mit Antriebselementen 2.1, 2.1.1, 2.1.2, 2.1.3 verbundenen Antriebseinrichtung 2. Ein einen Hub h zwischen einem oberen Totpunkt OT und unterem Totpunkt UT ausführender Stößel 1.1 weist ein Werkzeugoberteil 1.2 auf. Zwei Paare von Zugstangen 2.1.2 und Zugpleuel 2.1.3 greifen in diesem Beispiel an dem Stößel 1.1 zur Übertragung des Antriebs für den Hub h des Stößels 1.1 an. Der Stößel 1.1 mit dem Werkzeugoberteil 1.2 korrespondiert mit einem auf dem Unterbau 3 angeordneten Werkzeugunterteil 3.2, wobei das Werkzeugoberteil 1.2 auf ein auf dem Werkzeugunterteil 3.2 liegendes Werkstück 5 zur Formgebung einwirkt. Besagte Antriebselemente 2.1 weisen zwei Motoren oder Servomotoren 2.1.1 und die Zugstangen 2.1.2 mit je einem Zugpleuel 2.1.3 auf, die je einen Antriebsstrang 2.1.4 bilden.

In diesem Beispiel ist das Werkzeugunterteil 3.2 auf einem zum Unterbau 3 gehörenden Tisch 3.1 angeordnet.

Eine für den Betrieb der Presse 1 zuständige Steuer-und Regeleinrichtung 4 umfasst
1. erste Mittel 4.1 für die Erfassung von ersten Daten 4.1.1 eines Wegeverlaufs sowie einer Position aus dem Hub h des Stößels 1.1,
2. zweite Mittel 4.2 für die Erfassung von zweiten Daten 4.2.1 von Kräften in den Zugstangen 2.1.2 oder den Zugpleueln 2.1.3,
3. dritte Mittel 4.3 für die Erfassung von dritten Daten 4.3.1 von Werten einer Leistungsaufnahme, eines Drehmoments, eines Stromes, einer Drehzahl oder eines Drehwinkels mindestens in einem der Antriebselemente 2.1, in diesem Fall ein Motorstrom,
4. vierte Mittel 4.4 für die Erfassung von vierten Daten 4.4.1 eines Ist-Wertes einer Leistung oder Leistungsanstiegs im System der Presse 1 und
5. ein fünftes Mittel 4.5 für die Auswertung von fünften Daten 4.5.1 zur Auslösung von Aktionen
   - zur Veränderung einzuregelnder oder einzusteuernder Werte zum Betreiben der Presse 1,
   - zum Überlastschutz, Notbetrieb oder zur Stillsetzung der Presse 1 und
   - zum Synchron- oder Asynchronlauf der Antriebselemente 2.1, 2.1.1, 2.1.2, 2.1.3 der Antriebseinrichtung 2.

Die Presse 1 beaufschlagt mit dem Stößel 1.1, vermittelt über die angreifenden Zugstangen 2.1.2 und Zugpleuel 2.1.3 und infolge der Wirkung der fünften Mittel 4.5 der Steuer- und Regeleinrichtung 4, das zwischen Werkzeugoberteil 1.2 und Werkzeugunterteil 3.2 zu formende Werkstück 5 mit differenziert wirkenden Kräften, wie es schematisch in Fig. 2, Bild a) und Bild b) dargestellt ist.

Dafür werden Werte aus Zuständen im System der Presse 1 bei der Bearbeitung des Werkstücks 5 aufgenommen und gemäß Fig. 2a) entsprechend der Funktion $F \left(x\right) = \frac{L}{x} \cdot {F}_{2}$ unter der Bedingung $L > x > \frac{L}{2}$ verarbeiteten Daten auf die Antriebseinrichtung 2 für die Bewegung des Stößels eingesteuert, so dass die Presse 1 permanent nach einem für das Werkstück 5 erforderlichen Kräftesystem betrieben wird.

In der Kurve nach Fig. 2a) sind mit F₁ und F₂ die über den Bereich L örtlich gesteuert wirkenden Kräfte als $F \left(x\right) = \frac{L}{x} \cdot {F}_{2}$ unter der Bedingung $L > x > \frac{L}{2}$ dargestellt, wobei Fₘₐₓ die maximal wirkende Kraft kennzeichnet und mit x der Bereich einer erfindungsgemäß differenziert oder variiert wirkenden Kraft angedeutet ist.

Diese erfindungsgemäße Wirkung ist in Fig. 2 b) an Hand der im erweiterten Bereich wirkenden Kräfte L_{E} am Werkzeugoberteil 1.2 einem bisher abgedeckten Bereich L₀, d.h. ohne die erfindungsgemäße Funktion, nach dem Stand der Technik schematisch gegenübergestellt.

Fig. 2 b) veranschaulicht damit insgesamt den gegenüber den bisher wirkenden Kräften F_{1Lo} und F_{2Lo} erzielten erfinderischen Effekt der Kräfte F₁ und F₂ in einem Bereich L_{E} > L₀.

Das Verfahren ermöglicht es, die Werte als Daten
a) eines Kraft- und Wegeverlaufs des Stößels 1.1 entsprechend der Funktion f(x) = a(0)/2 + a(1)*cos(1*x) + ... + und
b) unter den Bedingungen des Hubs h des Stößels 1.1 entsprechend der Formel a(0)/2 + a(1)*cos(1*x) + a(2)*cos(2*x) + ... + b(1)*sin(1*x) + b(2)*sin(2*x) + ......
aufzunehmen und zu verarbeiten.

In der Fig. 1 kann das Verfahren schematisch oder konstruktiv verfolgt werden.

Es werden zunächst erste Daten 4.1.1 aus Werten des Wegeverlaufs oder einer Position aus dem Hub h des Stößels 1.1 durch die ersten Mittel 4.1 erfasst.

Sodann werden zweite Daten 4.2.1 aus der Erfassung von Ist-Werten je einer Kraft oder eines kraftäquivalenten Wertes in den Antriebselementen 2.1, 2.1.1, 2.1.2, 2.1.3 der Antriebseinrichtung 2 durch die zweiten Mittels 4.2 erfasst, wobei die zweiten Daten 4.2.1 vorteilhaft aus der Erfassung von Ist-Werten von Kräften in den Zugstangen 2.1.2 gewonnen werden und an den zu erfassenden Stellen einer Kraft herkömmliche Dehnmessstreifen oder Piezoelemente angebracht werden.

Im weiteren Ablauf werden dritte Daten 4.3.1 von Ist-Werten des Stromes der Motoren oder Servomotoren 2.1.1 der Antriebseinrichtung 2 durch die dritten Mittel 4.3 erfasst.

Schließlich werden vierte Daten aus der Erfassung von Ist-Werten von Leistungsanstiegen im System der Presse 1 durch die vierten Mittel 4.4 aufgenommen.

Diese Daten werden zu fünften Daten 4.5.1 durch das fünfte Mittel 4.5 verarbeitet und nun - eingeregelt auf die für das Werkstück 5 geltenden Werte von Daten als quasi Steuersignale - über die Antriebseinrichtung 2 und den Stößel 1.1 auf das Werkzeugoberteil 1.2 und das Werkzeugunterteil 3.2 zur Formung des Werkstücks 5 übertragen.

Damit werden die auf das Werkzeugoberteil 1.2 und Werkzeugunterteil 3.2 wirkenden Kräfte entsprechend den Bedingungen des zu bearbeitenden Werkstücks 5 auf dieses örtlich differenziert oder variierbar und in einem optimal erweiterten Bereich L_{E} - wie in Fig. 2 b) dargestellt - eingesteuert.

Insgesamt werden die verarbeiteten fünften Daten 4.5.1 für die Auslösung der Aktionen
- zur Veränderung einzuregelnder oder einzusteuernder Werte zum Betreiben der Presse 1,
- zum Überlastschutz, Notbetrieb oder zur Stillsetzung der Presse,
- zum Synchron- oder Asynchronlauf von Antriebselementen 2.1, 2.1.1, 2.1.2, 2.1.3 der Antriebseinrichtung 2
in einem Soll/Ist-Vergleich der ersten bis vierten erfassten Daten 4.1.1, 4.2.1, 4.3.1, 4.4.1 ausgewertet und als Sollwerte durch die Verwendung der fünften Mittel (4.5) eingesteuert oder geregelt und eingesteuert.

Die ausgewerteten fünften Daten werden auch für eine Beeinflussung von Preßkraftreaktionen im System der Presse 1 zur Schlagdämpfung oder bei Durchbiegungen des Stößels 1.1 zur veränderten Kraftverteilung verwendet.

In Abhängigkeit des "Umformverlaufes" kann die Kraft in ihrer Lage, Position und ihrem Betrag aktiv verändert werden, so dass als mit der Hauptfunktion verschmelzender Effekt sogar Teilfunktionen eines nicht dargestellten Ziehkissens übernommen oder aktiv unterstützt werden können.

Die Daten für den Überlastschutz, Notbetrieb oder Stillsetzung der Presse 1 werden vor Erreichung eines eingestellten Wertes der ersten bis vierten erfassten Daten 4.1.1, 4.2.1, 4.3.1, 4.4.1 und ausgewerteten fünften Daten 4.5.1 der erforderlichen Aktions- oder Reaktionskraft ausgelöst und als Gradient einer ansteigenden Kraft in einem der Antriebselemente 2.1, 2.1.1, 2.1.2, 2.1.3 gemessen, ausgewertet und bei Abweichung von den Sollvorgaben zur veränderten Verteilung für eine Aktions- oder Reaktionskraft, insbesondere für einen vorausschauenden Lernhub h des Stößels 1.1 vorgegeben.

Verfahrensgemäß wird die Presse 1 in einer derartigen Beziehung des Hubes h des Stößels 1.1 zu einer Länge des Zugpleuels 2.1.3 betrieben, die einer Berechnung der Fourier-Reihe entspricht.

In diesem bevorzugten Ausführungsbeispiel wird
- die Presse 1 von der Antriebseinrichtung 2 zu dem Stößel 1.1 über zwei Antriebsstränge 2.1.4,
- jeder Antriebsstrang 2.1.4 von einem eigenen Motor oder Servomotor 2.1,
- jeder Antriebsstrang mit Motor oder Servomotor 1.1 und Zugstangen 2.1.2 über die verbindende Steuer-und Regeleinrichtung 4,
- die nicht dargestellte Ziehkisseneinrichtung unter Einhaltung eines im Unterbau 3 vorgesehenen Freiraumes 3.3,
- jeder Antriebsstrang 2.1.4 mittels je einer lösbaren rotatorischen oder translatorischen Wirkverbindung 2.2 zwischen dem Antriebsstrang 2.1.4 im Wechsel des jeweiligen Hubes h des Stößels 1.1 elektrisch oder mechanisch gekoppelt oder entkoppelt
betrieben.

In einer Variante kann der Antriebsstrang 2.1.4 mit dem Servomotor 2.1.1 elektrisch gekoppelt oder entkoppelt betrieben werden, wobei dann die Wirkverbindung 2.2 mindestens eine der Antriebscharakeristiken
d) einer Momenten- oder Lageregelung,
e) einer Steuerung/Regelung im Kraft- und Geschwindigkeitsverlauf,
f) einer kraft- und momentenfreien Schaltung,
g) eines Selbstlaufs der Presse 1,
h) einer externen Ausbalancierung oder
i) eines Schwerkrafteinflusses
umfasst. In einem momentenfreien Betriebsmodus des Servomotors 2.1.1 kann der Stößel 1.1 bewegt und dieser Betriebsmodus für eine betriebssichere Verfügbarkeit der Presse 1 verwendet werden.

Somit heißt das, dass die Antriebsstränge 2.1.4 bewusst mit Servomotoren 2.1.1 angetrieben und in den Betriebsmodi Momenten- oder Lageregelung betrieben werden. Damit kann die Presse 1 im Kraft- und Geschwindigkeitsverlauf beeinflusst bzw. gesteuert und geregelt werden. Als weiterer (mehr unüblicher) Modus kann ein derartiger Servoantrieb auch kraft- und momentenfrei geschaltet werden. Damit wird die Presse 1 quasi "sich selbst überlassen". Je nach Einsatz von ergänzenden Komponenten, wie z. B. einer externen "Ausbalancierung" oder auch Schwerkrafteinflüssen wird dann in dem momentenfreien Betriebsmodus der Servomotoren trotzdem eine Stößelbewegung stattfinden, und zwar so wie es die noch zu erläuternden Figuren 3 und 4 veranschaulichen. Insgesamt ist dieser Betriebsmodus auch dann vorteilhaft, wenn unvorhergesehene Ereignisse eintreten, z. B. Stromausfall, da dann als Notfallstrategie die Antriebe in den momentenfreien Zustand geschaltet werden und somit die Presse 1 in einen betriebssicheren Zustand gebracht wird.

In einer anderen Variante kann die Wirkverbindung 2.2 des Antriebsstrangs 2.1.4 als mechanische Koppelung formschlüssig oder reibschlüssig oder kraftschlüssig oder im Wechsel geschlossen und gelöst werden.

Zur Erzielung eines Gleichlaufes oder von Ausgleichbewegungen des Stößels 1.1 werden während mindestens eines Teilweges des Abwärtshubes h die Antriebsstränge 2.1.4 gekoppelt und während mindestens eines Teilweges des Aufwärtshubes h die Antriebsstränge 2.1.4 entkoppelt betrieben.

In Abhängigkeit von mindestens einem von Werten oder Gradienten der zu übertragenden Umformkräfte, Geschwindigkeit oder Wege oder einer der Positionen der Arbeitsstufen der Umformung, der Antriebselemente 2.1 oder der Stellungen des Stößels 1.1 werden die Wirkverbindungen 2.2 geschlossen oder gelöst oder kraft- oder lageabhängig beeinflusst.

Eine Geschwindigkeit des sich von oder vor oder nach einem oberen Totpunkt OT abwärts bewegenden Stößels 1.1 wird unmittelbar vor dem Auftreffen des mit dem Werkzeugoberteil 1.2 verbundenen Stößels 1.1 auf das Werkzeugunterteil 3.2 verzögert, um eine stoßartige Belastung zu reduzieren, und nach Auftreffen des Werkzeugoberteils 1.2 wird der Stößel 1.1 gesteuert oder geregelt bis zum unteren Totpunkt UT abwärts und danach aufwärts bewegt.

In der Fig. 3 ist grafisch dargestellt, wie in einer Variante der Stößel 1.1 vor oder aus seinem oberen Totpunkt OT bis kurz vor dem Auftreffen auf z.B. ein Element der Ziehkisseneinrichtung mittels eigener Schwerkraft nach unten bewegt wird, wobei er dabei zur Verringerung des Auftreffschlags des Stößels 1.1 auf das nicht dargestellte Element der Ziehkisseneinrichtung, wie z.B. einer üblichen Halterung oder einer üblichen Druckwange, mittels eines generatorischen Betriebs des Motors 2.1 (Fig. 1) abgebremst wird, sodann mit kontrollierter Geschwindigkeit das Element der Ziehkisseneinrichtung nach unten bewegt und das Werkstück 5 (Fig. 1) umgeformt und danach der Stößel 1.1 zum oberen Totpunkt oder zur oberen Endlage OT gefahren wird.

In der Fig. 4 ist grafisch veranschaulicht, wie der Stößel 1.1 aus seinem oberen Totpunkt OT im geregelten Antrieb nach unten bewegt wird, wobei alle erforderlichen Werte oder Gradienten einer Geschwindigkeit beim Auftreffen auf das (wie oben erläutert) Element der Ziehkisseneinrichtung und einer Umformgeschwindigkeit festgelegt werden können, und nach dem Umformen des Werkstücks 5 der Stößel 1.1 zum oberen Totpunkt oder zur oberen Endlage OT gefahren wird.

Nach dem Umformen des Werkstücks 5 wird der Stößel 1.1 zum oberen Totpunkt OT oder zur oberen Endlage mit unterstützender Krafteinleitung gefahren.

Bei auftretenden asymmetrisch wirkenden Kräften z.B. in der Ziehkisseneinrichtung erfolgen über die getrennt betriebenen Antriebsstränge 2.1.4 unabhängige Krafteinleitungen in den Stößel 1.1, die eine die originäre, d.h. die beabsichtigte Bewegung des Stößels 1.1 sowie parallele Bewegung des Werkzeugoberteils 1.2 zum Werkzeugunterteil 3.2 bewirkende Führung sichern, welche Krafteinleitungen sowohl eine Schrägstellung des Stößels 1.1 als auch unterschiedliche Auftreffschläge des Stößels 1.1 vermeiden.

Andererseits gestattet das Ausführungsbeispiel auch, asymmetrisch wirkende Kräfte des Stößels 1.1 vorteilhaft anzuwenden und dadurch gezielt zu erzeugen, indem der Stößel 1.1 parallel auf die Ziehkisseneinrichtung auftrifft, bzw. bei Nichtvorhandensein einer Ziehkisseneinrichtung den Stößel parallel zum Unterwerkzeug auf das Unterwerkzeug aufsetzend zu fahren. Dazu werden die zwei Antriebsstränge 2.1.4 unterschiedlich weit in Richtung unterer Totpunkt UT bewegt, ohne diesen jedoch zu erreichen. Danach erfolgt eine Reversierung (Drehrichtungsumkehr des Antriebes) und das Hochfahren des Stößels 1.1.

Alternativ dazu kann sogar ein Antriebsstrang 2.1.4 durch den unteren Totpunkt UT und ohne Reversierung wieder zum oberen Totpunkt OT gefahren werden, wohingegen der andere Antriebsstrang 2.1.4 vor Erreichen des unteren Totpunkts UT mit Reversierung wieder zum oberen Totpunkt fährt.

Die Erzeugung der tatsächlich wirksam werdenden Kraft wird aus der jeweiligen Stellung des jeweiligen Antriebsstranges 2.1.4 oder z.B. eines exzentrischen Elements der Antriebseinrichtung 2 unter Berücksichtigung der Steifigkeit der Presse (Hookesches Gesetz) abgeleitet.

Aus dieser Lehre schöpfend ist die Presse 1 wie folgt ausführbar:
Grundsätzlich ist bei asymmetrisch wirkenden Kräften der Stößel 1.1 zunächst parallel vom oberen Totpunkt OT in Richtung zum unteren Totpunkt UT bewegbar und nach Auftreffen des Werkzeugoberteils 1.2 auf das Werkzeugunterteil 3.2 eine resultierende ungleiche Bewegung der zwei Antriebsstränge 2.1.4 fortführbar. Das Werkzeugoberteil 1.2 und das Werkzeugunterteil 3.2 sind nun parallel schließbar. Durch die ungleiche Weiterbewegung werden über die Federsteifigkeit der Presse 1 asymmetrisch wie ungleich wirkende Kräfte gezielt erzeugbar.

Nach einer Variante sind der Stößel 1.1 und die Antriebsstränge 2.1.4 vor Erreichen des unteren Totpunktes UT und bei Erreichen der asymmetrisch wie ungleich wirkenden Kräfte in dem Reversierbetrieb (Drehrichtungsumkehr der Antriebseinrichtung) in Richtung oberer Totpunkt (OT) bewegbar, wobei das Werkzeugoberteil 1.2 vom Werkzeugunterteil (3.2) weg bewegbar ist.

Nach einer anderen Variante kann die Presse 1 auch so betrieben werden, dass die jeweils in einem Antriebsstrang 2.1.4 wirkende größere Kraft als führender Wert gilt und besagter Antriebsstrang 2.1.4 ohne Reversierbetrieb durch den unteren Totpunkt UT und dann zum oberen Totpunkt OT fahrbar wird. Der andere Antriebsstrang 2.1.4 mit der geringer wirkenden Kraft ist vor dem unteren Totpunkt UT zum Stillstand kommend und umsteuerbar und reversierbar ausgestaltet. Gemeinsam mit dem erstgenannten Antriebsstrang 2.1.4 wird der Stößel 1.1 mit dem Werkzeugoberteil 1.2 in einer Parallelbewegung zum Werkzeugunterteil 3.2 dann wieder zum oberen Totpunkt OT fahrbar.

Für das im Ausführungsbeispiel beschriebene Verfahren zum Betreiben der Presse wird ein in die Steuer-und Regeleinrichtung 4 integrierbares Programm verwendet, in welchem die Programmfunktionen
a) Bearbeitung der ersten bis fünften Daten entsprechend der Funktion F $\left(x\right) = \frac{L}{x} \cdot {F}_{2}$ unter der Bedingung $L > x > \frac{L}{2} ,$ so dass die Presse (1) permanent nach dem für das Werkstück 5 erforderlichen Kräftesystem entsprechend den Bedingungen des zu bearbeitenden Werkstücks 5 geregelt und gesteuert betrieben werden kann,
b) Bearbeitung der ersten bis fünften Daten entsprechend eines Kraft- und Wegeverlaufs des Stößels (1.1) gemäß der Funktion f(x) = a(0)/2 + a(1)*cos(1*x) + ... + und unter den Bedingungen des Hubs (h) des Stößels (1.1) entsprechend der Formel a(0)/2 + a(1)*cos(1*x) + a(2)*cos(2*x) + ... + b(1)*sin(1*x) + b(2)*sin(2*x) + ......,
c) Bearbeitung der aufgenommenen ersten bis vierten und ausgewerteten fünften Daten als steuer- und regelbare Soll-Vorgaben für die Antriebseinrichtung 2 und Bewegung des Stößels 1.1, so dass die vom Werkzeugoberteil 1.2 und Werkzeugunterteil 3.2 zu übertragenden Kräfte örtlich differenziert auf das Werkstück 5 wirken können,
d) Aktivierung von Befehlen zur Auslösung von Aktionen
   ∘ zur Veränderung einzuregelnder oder einzusteuernder Werte zum Betreiben der Presse 1,
   ∘ zum Überlastschutz, Notbetrieb oder zur Stillsetzung der Presse 1 und
   ∘ zum wahlweisen Synchron- oder Asynchronlauf von Antriebselementen 2.1, 2.1.1, 2.1.2, 2.1.3 der Antriebseinrichtung 2 und
   Aktivierung von Befehlen für eine Beeinflussung von Preßkraftreaktionen im System der Presse 1 für eine Schlagdämpfung oder zur Kraftverteilung bei Durchbiegungen des Stößels 1.1,
e) eines Bedienungsalgorithmus' für die Pressenführung nach den erforderlichen und möglichen Arbeitsabläufen der Presse 1 und
f) Anzeige pressenrelevanter Informationen auf einem Display aus dem Bedienungsalgorithmus, inbesondere über Arbeitsfolgen, Betriebssituationen angezeigt werden und erforderliche Eingriffe mit Schnittstellen für besagte Programmfunktionen zur jeweiligen Einordnung in den Programmbetrieb sowohl in eine Transferpresse oder Pressenstraße als auch in periphere Funktionen, wie dem Programmbetrieb eines Ziehkissens oder einer Transfereinrichtung,
vorgesehen sind.

### Gewerbliche Anwendbarkeit

Die verfahrensgemäß mittels einer Steuer-und Regeleinrichtung mit einem optimierten Kraft- und Wegeverlauf des Stößels und dessen Hub betriebene Presse mit Unterantrieb gewährleistet durch die effizienter ausgenutzten und wirkenden Kräfte einen energiesparenden Betrieb beim Anwender und schafft zugleich die Voraussetzung, die Presse bei optimierten Leistungsdaten kompakter gegenüber konventionellen Pressen mit Unterantrieb bauen zu können.

### Bezugszeichenliste

- 1: = Presse
- 1.1: = Stößel
- 1.2: = Werkzeugoberteil

- 2: = Antriebseinrichtung
- 2.1: = Antriebselement
- 2.1.1: = Motor oder Servomotor
- 2.1.2: = Zugstange
- 2.1.3: = Zugpleuel
- 2.1.4: = Antriebsstrang
- 2.2: = translatorische oder rotatorische Wirkverbindung

- 3: = Unterbau
- 3.1: = Tisch
- 3.2: = Werkzeugunterteil
- 3.3: = Freiraum

- 4: = Steuer- und Regeleinrichtung
- 4.1: = erste Mittel für die Erfassung von ersten Daten
- 4.1.1: = erste Daten eines Wegeverlaufs sowie einer Position aus dem Hub h des Stößels (1.1)
- 4.2: = zweite Mittel für die Erfassung von zweiten Daten
- 4.2.1: = zweite Daten einer Kraft in mindestens einer Zugstange 2.1.2 oder einem Zugpleuel 2.1.3
- 4.3: = dritte Mittel für die Erfassung von dritten Daten
- 4.3.1: = dritte Daten von Werten einer Leistungsaufnahme, eines Drehmoments, einer Drehzahl, eines Stroms oder eines Drehwinkels mindestens eines Antriebselements 2.1 wie Motors 2.1.1
- 4.4: = vierte Mittel für die Erfassung von vierten Daten
- 4.4.1: = vierte Daten mindestens eines Ist-Wertes einer Leistung oder eines Leistungsanstiegs im System der Presse 1
- 4.5: = fünfte Mittel für die Auswertung, Regelung und Steuerung von fünften Daten
- 4.5.1: = fünfte Daten zur Auslösung von mindestens eine der Aktionen und Reaktionen

- 5: = Werkstück

- h: = Hub, Lern-Hub

- F(x): = Kraft funktionsgemäß gesteuert nach der Erfindung
- F₁: = Kraft örtlich wirkend nach der Erfindung
- F_{1Lo}: = Kraft nach dem Stand der Technik wirkend
- F₂: = Kraft örtlich wirkend nach der Erfindung
- F_{2Lo}: = Kraft nach dem Stand der Technik wirkend
- Fₘₐₓ: = Kraft maximal nach der Erfindung
- x: = Bereich einer variierbar wirkenden Kraft nach der Erfindung
- L_{E}: = variierbarer Bereich wirkender Kräfte nach der Erfindung (L_{E} > L₀)
- L₀: = starrer Bereich wirkender Kräfte nach dem Stand der Technik

- OT: = oberer Totpunkt
- UT: = unterer Totpunkt

## Patentansprüche

1. Verfahren zum Betreiben einer Presse (1) mit Unterantrieb unter Verwendung
- mindestens einer in einem Unterbau (3) angeordneten Antriebseinrichtung (2), deren Antriebselemente (2.1) mit mindestens einem Motor oder Servomotor (2.1.1) und mindestens einer Zugstange (2.1.2) mindestens einen Antriebsstrang (2.1.4) zu mindestens einem einen Hub (h) ausführenden, mindestens ein Werkzeugoberteil (1.2) aufnehmenden Stößel (1.1) bilden, und
- mindestens eines auf dem Unterbau (3) angeordneten Werkzeugunterteils (3.2),
wobei der Stößel (1.1) mit dem Werkzeugoberteil (1.2) auf ein auf dem Werkzeugunterteil (3.2) liegendes und zu bearbeitendes Werkstück (5) einwirkt und der Hub des Stößels (1.1) über einen oder vor einem oberen Totpunkt (OT) zu einem oder über einen unteren Totpunkt (UT) betrieben wird, **dadurch gekennzeichnet, dass** mittels einer Steuer-und Regeleinrichtung (4) Werte aus Betriebszuständen im System der Presse (1) bei der Bearbeitung des Werkstücks (5) aufgenommen und entsprechend der Funktion $F \left(x\right) = \frac{L}{x} \cdot {F}_{2} unter der Bedingung L > x > \frac{L}{2}$ zu Daten ausgewertet und über die Antriebseinrichtung (2) für die Bewegung des Stößels (1.1) verwendet werden und so die Presse (1) permanent nach einem für das Werkstück (5) erforderlichen Kräftesystem mit jeweils aktiv in ihrer Position und ihrer Dimension (Betrag) beeinflusster oder veränderter Kraft gesteuert oder geregelt betrieben wird, wobei erste (4.1.1) Daten aus der Erfassung von Werten eines Wegeverlaufs oder einer Position aus dem Hub (h) des Stößels (1.1) durch die Verwendung eines ersten Mittels (4.1) erfasst werden, und
∘ F(x) eine funktionsgemäß gesteuerte Kraft,
∘ F₂ eine örtlich wirkende Kraft,
∘ x einen Bereich einer variierbar wirkenden Kraft und
∘ L einen variierbaren Bereich wirkender Kräfte zwischen einer örtlich wirkenden Kraft F₁ und der örtlich wirkenden Kraft F₂, wobei die vom Werkzeugoberteil (1.2) übertragenden örtlich wirkenden Kräfte F₁ und F₂ auf das zu bearbeitende Werkstück (5) einwirken und in mindestens einem Element der Antriebseinrichtung (2) mittels eines zweiten Mittels (4.2) erfasst werden,
darstellen, und Werte als Daten von mindestens
- eines Kraft- und Wegeverlaufs und
- dem mindestens einem Element der Antriebseinrichtung (2), einer Veränderung eines Betriebswertes im System der Presse (1) oder dem Prozeß des zu bearbeitenden Werkstücks (5),
die den Hub (h) des Stößels (1.1) beeinflussen, aufgenommen und verarbeitet werden.

2. Verfahren nach Anspruch 1, **dadurch gekennzeichnet, dass** die Werte als Daten
a) des Kraft- und Wegeverlaufs des Stößels (1.1) entsprechend der Funktion f(x) = a(0)/2 + a(1)*cos(1*x) + ... + und
b) unter den von mindestens einem Element der Antriebseinrichtung (2), einer Veränderung eines Beriebswertes im System der Presse (1) oder des zu bearbeitenden Werkstücks (5) beeinflußten Bedingungen des Hubs (h) des Stößels (1.1) entsprechend der Formel a(0)/2 + a(1)*cos(1*x) + a(2)*cos(2*x) + ... + b(1)*sin(1*x) + b(2)*sin(2*x) + ......
aufgenommen und verarbeitet werden.

3. Verfahren nach einem der Ansprüche 1 bis 2, **dadurch gekennzeichnet, dass** die zweite Daten (4.2.1) aus der Erfassung mindestens eines Ist-Wertes einer Kraft oder eines kraftäquivalenten Wertes in mindestens einem der Antriebselemente (2.1, 2.1.1, 2.1.2, 2.1.3) der Antriebseinrichtung (2) durch die Verwendung des zweiten Mittels (4.2) erfasst werden.

4. Verfahren nach einem der Ansprüche 1 bis 3, **dadurch gekennzeichnet, dass** die zweiten Daten (4.2.1) aus der Erfassung mindestens eines Ist-Wertes einer Kraft in mindestens einer der Zugstangen (2.1.2) oder mindestens in einem Zugpleuel (2.1.3) oder in mindestens einer der Zugstangen (2.1.2) und mindestens in einem Zugpleuel (2.1.3) durch die Verwendung des zweiten Mittels (4.2) erfasst werden.

5. Verfahren nach einem der Ansprüche 1 bis 4, **dadurch gekennzeichnet, dass** die Werte von Kräften für die zweiten Daten (4.2.1) mittels an den Zugstangen (2.1.2) oder Zugpleueln (2.1.3) angebrachten Dehnmessstreifen oder Piezoelementen erfasst werden.

6. Verfahren nach einem der Ansprüche 1 bis 5, **dadurch gekennzeichnet, dass** dritte Daten (4.3.1) mindestens eines Ist-Wertes mindestens eines Motors oder Servomotors (2.1.1) der Antriebseinrichtung (2) durch die Verwendung eines dritten Mittels (4.3) erfasst werden.

7. Verfahren nach einem der Ansprüche 1 bis 6, **dadurch gekennzeichnet, dass** die dritten Daten (4.3.1) aus Werten einer Leistungsaufnahme, eines Drehmoments, eines Motorstromes, einer Drehzahl oder eines Drehwinkels mindestens eines Antriebselements (2.1, 2.1.1, 2.1.2, 2.1.3) wie Motors oder Servomotors (2.1.1) durch die Verwendung eines dritten Mittels (4.3) erfasst werden.

8. Verfahren nach einem der Ansprüche 1 bis 7, **dadurch gekennzeichnet, dass** vierte Daten (4.4.1) aus der Erfassung mindestens einer Veränderung eines erfassten Ist-Wertes oder einer Veränderung eines Beriebswertes im System der Presse (1) durch die Verwendung eines vierten Mittels (4.4) aufgenommen werden.

9. Verfahren nach einem der Ansprüche 1 bis 8, **dadurch gekennzeichnet, dass** mindestens einer der Werte von ersten (4.1.1), zweiten (4.2.1), dritten (4.3.1) und vierten Daten (4.4.1) zu fünften Daten (4.5.1) durch die Verwendung fünfter Mittel (4.5) ausgewertet oder geregelt werden.

10. Verfahren nach einem der Ansprüche 1 bis 9, **gekennzeichnet durch die Schritte, dass**
a) mindestens ein Datum (eine Datei) von den ersten bis vierten Daten (4.1.1, 4.2.1, 4.3.1 und 4.4.1) aufgenommen und zu fünften Daten (4.5.1) ausgewertet, verarbeitet oder geregelt wird,
b) durch die fünften Mittel (4.5) die aufgenommenen zu für das Werkstück (5) geltenden Werten von Daten verglichen oder geregelt und über die Antriebseinrichtung (2) und den Stößel (1.1) auf das Werkzeugoberteil (1.2) und das Werkzeugunterteil (3.2) als quasi Steuersignale übertragen werden, wonach
c) die auf das Werkzeugoberteil (1.2) und Werkzeugunterteil (3.2) wirkenden Kräfte entsprechend den Bedingungen des zu bearbeitenden Werkstücks (5) auf dieses örtlich differenziert oder variiert in ihren Dimensionen, d.h. in ihren quantitativen Beträgen eingesteuert oder geregelt und eingesteuert werden.

11. Verfahren nach einem der Ansprüche 1 bis 10, **dadurch gekennzeichnet, dass** die verarbeiteten fünften Daten (4.5.1) für die Auslösung von mindestens eine der Aktionen
• zur Veränderung einzuregelnder oder einzusteuernder Werte zum Betreiben der Presse (1) ausgewertet werden,
• zum Überlastschutz, Notbetrieb oder zur Stillsetzung der Presse (1) ausgewertet werden oder
• zum Synchron- oder Asynchronlauf von Antriebselementen (2.1, 2.1.1, 2.1.2, 2.1.3) der Antriebseinrichtung (2)
in mindestens einem Soll/Ist-Vergleich von mindestens einem der ersten bis vierten erfassten Daten (4.1.1, 4.2.1, 4.3.1, 4.4.1) ausgewertet und als Sollwerte durch die Verwendung der fünften Mittel (4.5) eingesteuert oder geregelt und eingesteuert werden.

12. Verfahren nach einem der Ansprüche 1 bis 11, **dadurch gekennzeichnet, dass** mindestens ein Wert der ersten bis vierten erfassten Daten (4.1.1, 4.2.1, 4.3.1, 4.4.1) und ausgewerteten fünften Daten (4.5.1) für eine Beeinflussung von Preßkraftreaktionen im System der Presse (1) zur Schlagdämpfung oder bei Durchbiegungen des Stößels (1.1) zur veränderten Kraftverteilung verwendet wird.

13. Verfahren nach einem der Ansprüche 1 bis 12, **dadurch gekennzeichnet, dass** mit der Auslösung der Aktionen oder Reaktionen mindestens Teilfunktionen einer Ziehkisseneinrichtung übernommen oder aktiv unterstützt werden.

14. Verfahren nach einem der Ansprüche 1 bis 13, **dadurch gekennzeichnet, dass** die Daten für den Überlastschutz, Notbetrieb oder Stillsetzung der Presse (1) vor Erreichung eines eingestellten Wertes von mindestens einem der ersten bis vierten erfassten Daten (4.1.1, 4.2.1, 4.3.1, 4.4.1) und ausgewerteten fünften Daten (4.5.1) einer Aktions- oder Reaktionskraft ausgelöst werden.

15. Verfahren nach einem der Ansprüche 1 bis 14, **dadurch gekennzeichnet, dass** Daten von mindestens einem der ersten bis vierten erfassten und ausgewerteten fünften Werte als Gradient einer Dimension oder einer Position von mindestens einem der Antriebselemente (2.1, 2.1.1, 2.1.2, 2.1.3) gemessen, ausgewertet und bei Abweichung von den Sollvorgaben zur veränderten Verteilung für eine Aktions- oder Reaktionskraft neu vorgegeben werden.

16. Verfahren nach einem der Ansprüche 1 bis 15, **dadurch gekennzeichnet, dass** Daten von mindestens einem der ersten bis vierten erfassten und ausgewerteten fünften Werte als Gradient einer Dimension oder einer Position von mindestens einem der Antriebselemente (2.1, 2.1.1, 2.1.2, 2.1.3) gemessen, ausgewertet und für einen vorausschauenden Lernhub (h) des Stößels (1.1) vorgegeben werden.

17. Verfahren nach einem der Ansprüche 1 bis 16, **dadurch gekennzeichnet, dass** die Presse (1) in einer derartigen Beziehung des Hubes (h) des Stößels (1.1) zu einer Länge des Zugpleuels (2.1.3) betrieben wird, die einer Berechnung gemäß einer Fourier-Reihe entspricht.

18. Verfahren nach einem der Ansprüche 1 bis 17, **dadurch gekennzeichnet, dass** die Presse (1) von der Antriebseinrichtung (2) zu dem Stößel (1.1) über mindestens zwei Antriebsstränge (2.1.4) betrieben wird.

19. Verfahren nach einem der Ansprüche 1 bis 18, **dadurch gekennzeichnet, dass** jeder Antriebsstrang (2.1.4) von einem eigenen Motor oder Servomotor (2.1.1) betrieben wird.

20. Verfahren nach einem der Ansprüche 1 bis 19, **dadurch gekennzeichnet, dass** jeder Antriebsstrang (2.1.4) mit Motor oder Servomotor (2.1.1) und Zugstange (2.1.2) über die verbindende Steuer-und Regeleinrichtung (4) betrieben wird.

21. Verfahren nach einem der Ansprüche 13 bis 20, **dadurch gekennzeichnet, dass** die Ziehkisseneinrichtung unter Einhaltung eines im Unterbau (3) vorgesehenen Freiraumes (3.3) betrieben wird.

22. Verfahren nach einem der Ansprüche 1 bis 21, **dadurch gekennzeichnet, dass** mindestens ein Antriebsstrang (2.1.4) mittels einer lösbaren rotatorischen oder translatorischen Wirkverbindung (2.2) zwischen mindestens einem der Antriebselemente (2.1) des Antriebsstrangs (2.1.4) im Wechsel des jeweiligen Hubes (h) des Stößels (1.1) elektrisch oder mechanisch gekoppelt oder entkoppelt betrieben wird.

23. Verfahren nach einem der Ansprüche 1 bis 22, **dadurch gekennzeichnet, dass** der Antriebsstrang (2.1.4) mit dem Servomotor (2.1.1) elektrisch gekoppelt oder entkoppelt betrieben wird, wobei die Wirkverbindung (2.2) mindestens eine der Antriebscharakeristiken
d) einer Momenten- oder Lageregelung,
e) einer Steuerung/Regelung im Kraft- und Geschwindigkeitsverlauf,
f) einer kraft- und momentenfreien Schaltung,
g) eines Selbstlaufs der Presse (1),
h) einer externen Ausbalancierung,
i) eines Schwerkrafteinflusses
umfasst, wobei in einem momentenfreien Betriebsmodus des Servomotors (2.1.1) der Stößel (1.1) bewegt und dieser Betriebsmodus für eine betriebssichere Verfügbarkeit der Presse (1) verwendet werden kann.

24. Verfahren nach einem der Ansprüche 1 bis 22, **dadurch gekennzeichnet, dass** die Wirkverbindung (2.2) des Antriebsstrangs (2.1.4) als mechanische Koppelung formschlüssig oder reibschlüssig oder kraftschlüssig oder im Wechsel geschlossen und gelöst wird.

25. Verfahren nach einem der Ansprüche 1 bis 24, **dadurch gekennzeichnet, dass** zur Erzielung eines Gleichlaufes oder von Ausgleichbewegungen des Stößels (1.1) während mindestens eines Teilweges des Abwärtshubes (h) mindestens ein Antriebsstrang (2.1.4) gekoppelt und während mindestens eines Teilweges des Aufwärtshubes (h) der Antriebsstrang (2.1.4) entkoppelt betrieben wird.

26. Verfahren nach einem der Ansprüche 1 bis 24, **dadurch gekennzeichnet, dass** bei asymmetrisch wirkenden Kräften des Stößels (1.1) dieser zunächst parallel vom oberen Totpunkt (OT) in Richtung zum unteren Totpunkt (UT) bewegt und nach Auftreffen des Werkzeugoberteils (1.2) auf das Werkzeugunterteil (3.2) eine resultierende ungleiche Bewegung der zwei Antriebsstränge (2.1.4) fortgeführt wird, wobei das Werkzeugoberteil (1.2) und das Werkzeugunterteil (3.2) nun parallel geschlossen und dabei durch die ungleiche Weiterbewegung über die Federsteifigkeit der Presse (1) asymmetrisch wie ungleich wirkende Kräfte gezielt erzeugt werden.

27. Verfahren nach einem der Ansprüche 1 bis 24 und 26, **dadurch gekennzeichnet, dass** der Stößel (1.1) und die Antriebsstränge (2.1.4) vor Erreichen des unteren Totpunktes (UT) und bei Erreichen der asymmetrisch wie ungleich wirkenden Kräfte in einem Reversierbetrieb in Richtung oberer Totpunkt (OT) bewegt werden, wobei das Werkzeugoberteil (1.2) vom Werkzeugunterteil (3.2) weg bewegt wird.

28. Verfahren nach einem der Ansprüche 1 bis 24 und 26, **dadurch gekennzeichnet, dass** die jeweils in einem Antriebsstrang (2.1.4) wirkende größere Kraft als führender Wert für den Betrieb der Presse (1) verwendet wird und besagter Antriebsstrang (2.1.4) ohne Reversierbetrieb durch den unteren Totpunkt UT und dann zum oberen Totpunkt (OT) gefahren wird, wobei der andere Antriebsstrang (2.1.4) mit der geringer wirkenden Kraft vor dem unteren Totpunkt (UT) zum Stillstand kommend und umgesteuert und reversiert und dann gemeinsam mit dem erstgenannten Antriebsstrang (2.1.4) der Stößel (1.1) mit dem Werkzeugoberteil (1.2) in einer Parallelbewegung zum Werkzeugunterteil (3.2) wieder zum oberen Totpunkt (OT) gefahren wird.

29. Verfahren nach einem der Ansprüche 1 bis 28, **dadurch gekennzeichnet, dass** in Abhängigkeit von mindestens einem von Werten oder Gradienten der zu übertragenden Umformkräfte, Geschwindigkeit oder Wege oder einer der Positionen der Arbeitsstufen der Umformung, der Antriebselemente (2.1) oder der Stellungen des Stößels (1.1) die Wirkverbindung (2.2) geschlossen oder gelöst oder kraft- oder lageabhängig beeinflusst wird.

30. Verfahren nach einem der Ansprüche 1 bis 28, **dadurch gekennzeichnet, dass**
a) eine Geschwindigkeit des sich von oder vor oder nach einem oberen Totpunkt (OT) abwärts bewegenden Stößels (1.1) unmittelbar vor dem Auftreffen des mit dem Werkzeugoberteil (1.2) verbundenen Stößels (1.1) auf das Werkzeugunterteil (3.2) verzögert wird, um eine stoßartige Belastung zu reduzieren und
b) nach Auftreffen des Werkzeugoberteils (1.2) der Stößel (1.1) gesteuert oder geregelt bis zum unteren Totpunkt (UT) abwärts und danach aufwärts bewegt wird.

31. Verfahren nach einem der Ansprüche 13 bis 28, **dadurch gekennzeichnet, dass**
a) der Stößel (1.1) vor oder aus seinem oberen Totpunkt (OT) bis kurz vor dem Auftreffen auf ein Element der Ziehkisseneinrichtung mittels eigener Schwerkraft nach unten bewegt wird,
b) dabei zur Verringerung des Auftreffschlags des Stößels (1.1) auf das Element der Ziehkisseneinrichtung mittels eines generatorischen Betriebs des Motors (2.1.1) der Stößel (1.1) abgebremst wird,
c) sodann mit kontrollierter Geschwindigkeit das Element der Ziehkisseneinrichtung nach unten bewegt und das Werkstück (5) umgeformt wird und
d) danach der Stößel (1.1) zum oberen Totpunkt oder zur oberen Endlage (OT) gefahren wird.

32. Verfahren nach einem der Ansprüche 13 bis 31, **dadurch gekennzeichnet, dass**
a) der Stößel (1.1) aus seinem oberen Totpunkt (OT) im geregelten Antrieb nach unten bewegt wird,
b) wobei alle erforderlichen Werte oder Gradienten einer Geschwindigkeit beim Auftreffen auf ein Element (3.3) der Ziehkisseneinrichtung und einer Umformgeschwindigkeit festgelegt werden können, und
c) nach dem Umformen des Werkstücks (5) der Stößel (1.1) zum oberen Totpunkt oder zur oberen Endlage (OT) gefahren wird.

33. Verfahren nach einem der Ansprüche 1 bis 32, **dadurch gekennzeichnet, dass** nach dem Umformen des Werkstücks (5) der Stößel (1.1) zum oberen Totpunkt (OT) oder zur oberen Endlage mit unterstützender Krafteinleitung gefahren wird.

34. Verfahren nach einem der Ansprüche 13 bis 33, **dadurch gekennzeichnet, dass** bei auftretenden asymmetrischen Kräften in der Ziehkisseneinrichtung über die getrennt betriebenen Antriebsstränge (2.1.4) unabhängige Krafteinleitungen in den Stößel (1.1) erfolgen, die eine die originäre Bewegung des Stößels (1.1) sowie parallele Bewegung des Werkzeugoberteils (1.2) zum Werkzeugunterteil (3.2 bewirkende Führung sichern, welche Krafteinleitungen sowohl eine Schrägstellung des Stößels (1.1) als auch unterschiedliche Auftreffschläge des Stößels (1.1) vermeiden.

35. Verfahren nach einem der Ansprüche 1 bis 34, **gekennzeichnet durch** die Verwendung der Steuer- und Regeleinrichtung (4) zur Aufnahme, Auswertung und Einsteuerung/Einregelung von mindestens einem der Werte oder Parameter für mindestens eine der Dimensionen oder Gradienten
- von zu übertragenden Umformkräften, Gegenkräften oder einer Geschwindigkeit oder
- einer der Positionen der Arbeitsstufen der Umformung, der Antriebselemente (2.1) oder der Stellungen des Stößels (1.1),
für den Betrieb der Presse (1).

36. Verfahren zum Betreiben der Presse (1) nach einem der Ansprüche 1 bis 35, **gekennzeichnet durch** die Verwendung eines Programms mit mindestens eine der Programmfunktionen
a) Bearbeitung der ersten bis fünften Daten entsprechend der Funktion $F \left(x\right) = \frac{L}{x} \cdot {F}_{2}$ unter der Bedingung $L > x > \frac{L}{2} ,$ so dass die Presse (1) permanent nach einem für das Werkstück (5) erforderlichen Kräftesystem entsprechend den Bedingungen des zu bearbeitenden Werkstücks (5) geregelt und gesteuert betrieben werden kann,
b) Bearbeitung der ersten bis fünften Daten entsprechend eines Kraft- und Wegeverlaufs des Stößels (1.1) gemäß der Funktion f(x) = a(0)/2 + a(1)*cos(1*x) + ... + und unter den Bedingungen des Hubs (h) des Stößels (1.1) entsprechend der Formel a(0)/2 + a(1)*cos(1*x) + a(2)*cos(2*x) + ... + b(1)*sin(1*x) + b(2)*sin(2*x) + ......,
c) Bearbeitung der aufgenommenen ersten bis vierten und ausgewerteten fünften Daten als steuer- und regelbare Soll-Vorgaben für die Antriebseinrichtung (2) und Bewegung des Stößels (1.1), so dass die vom Werkzeugoberteil (1.2) und Werkzeugunterteil (3.2) zu übertragenden Kräfte örtlich differenziert auf das Werkstück (5) wirken können,
d) Aktivierung von Befehlen zur Auslösung von Aktionen
∘ zur Veränderung einzuregelnder oder einzusteuernder Werte zum Betreiben der Presse (1),
∘ zum Überlastschutz, Notbetrieb oder zur Stillsetzung der Presse (1) oder
∘ zum Synchron- oder Asynchronlauf von Antriebselementen (2.1, 2.1.1, 2.1.2, 2.1.3) der Antriebseinrichtung (2) und
Aktivierung von Befehlen für eine Beeinflussung von Preßkraftreaktionen im System der Presse (1) für eine Schlagdämpfung oder zur Kraftverteilung bei Durchbiegungen des Stößels (1.1),
e) Vorgabe eines Bedienungsalgorithmus' für eine Pressenführung nach den obligatorisch erforderlichen und möglichen Arbeitsabläufen der Presse (1) und
f) visuelle Bereitstellung pressenrelevanter Informationen auf einem Display aus dem Bedienungsalgorithmus, inbesondere über Arbeitsfolgen, Betriebssituationen und erforderliche Eingriffe, wobei
Schnittstellen für mindestens eine dieser Programmfunktionen zur jeweiligen Einordnung in einen Programmbetrieb sowohl einer Transferpresse oder Pressenstraße als auch in deren periphere Funktionen, vorzugsweise dem Programmbetrieb für die Funktionen eines Ziehkissens und einer Transfereinrichtung vorgesehen sind.

37. Presse (1) mit Unterantrieb zur Durchführung des Verfahrens nach einem der Ansprüche 1 bis 36, aufweisend
• mindestens eine in einem Unterbau (3) angeordnete Antriebseinrichtung (2), deren Antriebselemente (2.1) mit mindestens einem Motor oder Servomotor (2.1.1) und mindestens einer Zugstange (2.1.2) mindestens einen Antriebsstrang (2.1.4) zu mindestens einem einen Hub (h) ausführenden, ein Werkzeugoberteil (1.2) aufnehmenden Stößel (1.1) bilden,
• mindestens ein auf dem Unterbau (3) angeordnetes Werkzeugunterteil (3.2), wobei der Stößel (1.1) mit dem Werkzeugoberteil (1.2 auf ein auf dem Werkzeugunterteil (3.2) liegendes und zu bearbeitendes Werkstück (5) einwirkt, und
• eine Daten aus Zuständen des Betriebsverhaltens der Presse (1) aufnehmende oder regelnde sowie die Antriebseinrichtung (2) und Bewegung des Stößels (1.1) steuernde oder regelnde oder regelnde und steuernde Steuer-und Regeleinrichtung (4),
**dadurch gekennzeichnet, dass** die Steuer-und Regeleinrichtung (4) mindestens
a) ein erstes Mittel (4.1) für die Erfassung von ersten Daten (4.1.1) eines Wegeverlaufs sowie einer Position aus dem Hub (h) des Stößels (1.1),
b) ein zweites Mittel (4.2) für die Erfassung von zweiten Daten (4.2.1) einer Kraft in mindestens einer Zugstange (2.1.2) oder einem Zugpleuel (2.1.3) oder einer Zugstange (2.1.2) und einem Zugpleuel (2.1.3),
c) ein drittes Mittel (4.3) für die Erfassung von dritten Daten (4.3.1) von Werten einer Leistungsaufnahme, eines Drehmoments, eines Motorstromes, einer Drehzahl oder eines Drehwinkels mindestens eines Antriebselements (2.1), vorzugsweise eines Motors (2.1.1),
d) ein viertes Mittel (4.4) für die Erfassung von vierten Daten (4.4.1) mindestens eines Ist-Wertes einer Leistung oder Leistungsanstiegs im System der Presse (1) und
e) fünfte Mittel (4.5) für die Auswertung von fünften Daten (4.5.1) zur Auslösung von mindestens eine der Aktionen
∘ zur Veränderung einzuregelnder oder einzusteuernder Werte zum Betreiben der Presse (1),
∘ zum Überlastschutz, Notbetrieb oder zur Stillsetzung der Presse (1) oder
∘ zum Synchron- oder Asynchronlauf von Antriebselementen (2.1) der Antriebseinrichtung (2)
aufweist, wobei die Steuer- und Regeleinrichtung zur Durchführung des Verfahrens nach einem der Ansprüche 1 bis 36 programmiert ist.

38. Presse (1) nach Anspruch 37, **gekennzeichnet durch** die Kombination mindestens eines der ersten bis vierten Mittel (4.1, 4.2, 4.3, 4.4) zur Aufnahme von mindestens eines Datums der ersten bis vierten Daten (4.1.1, 4.2.1, 4.3.1, 4.4.1) mit den fünften Mitteln (4.5) zur Auswertung von fünften Daten (4.5.1) für eine Beeinflussung von Preßkraftreaktionen im System der Presse (1) für eine Schlagdämpfung oder zur Kraftverteilung bei Durchbiegungen des Stößels (1.1).

39. Presse (1) nach Anspruch 37 oder 38, **dadurch gekennzeichnet, dass** der Stößel (1.1) mittels mindestens einer Zugstange (2.1.2) oder einem Zugpleuel (2.1.3) oder Zugstange (2.1.2) und Zugpleuel (2.1.3) infolge der Wirkung der fünften Mittel (4.5) der Steuer- und Regeleinrichtung (4) mit differenziert wirkenden Kräften beaufschlagbar ist.

40. Presse (1) nach einem der Ansprüche 37 bis 39, **dadurch gekennzeichnet, dass** von der Antriebseinrichtung (2) zu dem Stößel (1.1) mindestens zwei Antriebsstränge (2.1.4) angeordnet sind.

41. Presse (1) nach einem der Ansprüche 37 bis 40, **dadurch gekennzeichnet, dass** jeder Antriebsstrang (2.1.4) mit mindestens einem eigenen Motor (2.1.1) verbunden ist.

42. Presse (1) nach einem der Ansprüche 37 bis 41, **dadurch gekennzeichnet, dass** jeder Antriebsstrang (2.1.4) mit Motor (2.1.1) (2.1.1.1) und Zugstange (2.1.2) mit der Steuer-und Regeleinrichtung (4) verbunden ist.

43. Presse (1) nach einem der Ansprüche 37 bis 42, **dadurch gekennzeichnet, dass** im Unterbau (3) ein als Schrottschacht oder für eine Ziehkisseneinrichtung nutzbarer Freiraum (3.3) vorgesehen ist.

44. Presse (1) nach einem der Ansprüche 37 bis 43, **dadurch gekennzeichnet, dass** mindestens ein Antriebsstrang (2.1.4) eine elektrisch oder mechanisch wirkende lösbare rotatorische oder translatorische Wirkverbindung (2.2) aufweist, die im Wechsel des jeweiligen Hubes (h) des Stößels (1.1) koppelbar oder entkoppelbar ausgestaltet ist.

45. Presse (1) nach einem der Ansprüche 37 bis 44, **dadurch gekennzeichnet, dass** die elektrische Wirkverbindung den Servomotor (2.1.1) umfasst.

46. Presse (1) nach einem der Ansprüche 37 bis 45, **dadurch gekennzeichnet, dass** die mechanische Wirkverbindung (2.2) formschlüssig oder reibschlüssig oder kraftschlüssig ausgestaltet ist.

47. Presse (1) nach einem der Ansprüche 37 bis 46, **dadurch gekennzeichnet, dass** mindestens ein Antriebsstrang (2.1.4) zur Erzielung eines Gleichlaufes oder von Ausgleichbewegungen des Stößels (1.1) während mindestens eines Teilweges des Hubes (h) koppelbar oder entkoppelbar ausgestaltet ist.

48. Presse (1) nach einem der Ansprüche 37 bis 47, **dadurch gekennzeichnet, dass** bei asymmetrisch wirkenden Kräften des Stößels (1.1) dieser parallel vom oberen Totpunkt (OT) in Richtung zum unteren Totpunkt (UT) bewegbar und nach Auftreffen des Werkzeugoberteils (1.2) auf das Werkzeugunterteil (3.2) eine resultierende ungleiche Bewegung der zwei Antriebsstränge (2.1.4) fortführend ausgebildet ist, wobei das Werkzeugoberteil (1.2) und das Werkzeugunterteil (3.2) parallel zueinander stehen und dabei asymmetrisch wie ungleich wirkende Kräfte gezielt erzeugbar sind.

49. Presse nach einem der Ansprüche 37 bis 47, **dadurch gekennzeichnet, dass** der Stößel (1.1) und die Antriebsstränge (2.1.4) vor Erreichen des unteren Totpunktes (UT) und bei Erreichen der asymmetrisch wie ungleich wirkenden Kräfte in einem Reversierbetrieb (Drehrichtungsumkehr der Antriebseinrichtung) in Richtung oberer Totpunkt (OT) bewegbar sind, wobei das Werkzeugoberteil (1.2) vom Werkzeugunterteil (3.2) weg bewegbar ist.

50. Presse nach einem der Ansprüche 37 bis 47, **dadurch gekennzeichnet, dass** die jeweils in einem Antriebsstrang (2.1.4) wirkende größere Kraft als führender Wert für den Betrieb der Presse (1) verwendbar ist und besagter Antriebsstrang (2.1.4) ohne Reversierbetrieb (Drehrichtungsumkehr der Antriebseinrichtung) durch den unteren Totpunkt UT und dann zum oberen Totpunkt OT fahrbar ist, wobei der andere Antriebsstrang (2.1.4) mit der geringer wirkenden Kraft vor dem unteren Totpunkt UT zum Stillstand kommend und umsteuerbar und reversierbar ausgebildet und gemeinsam mit dem erstgenannten Antriebsstrang (2.1.4) der Stößel (1.1) mit dem Werkzeugoberteil (1.2) in einer Parallelbewegung zum Werkzeugunterteil (3.2) wieder zum oberen Totpunkt (OT) fahrbar ausgebildet ist.

## Claims

1. A method for operating a press (1) with a bottom drive by using
- at least one drive device (2) disposed in a sub-structure (3), the drive elements (2.1) of which form, with at least one motor or servo-motor (2.1.1) and at least one tie rod (2.1.2), at least one drive train (2.1.4) for at least one plunger (1.1) executing a stroke (h) and receiving at least one upper tool part (1.2), and
- at least one bottom tool part (3.2) disposed on the sub-structure (3),
wherein the plunger (1.1) acts with the upper tool part (1.2) onto a work piece (5) to be processed lying on the bottom tool part (3.2) and the stroke of the plunger (1.1) is operated via or ahead of a top dead center (OT) to or via a bottom dead center (UT), **characterized in that** values from operation conditions in the system of the press (1) during the processing of the work piece (5) are received by means of a control and regulation device (4) and processed into data according to the function $F \left(x\right) = \frac{L}{x} ⋅ {F}_{2} under the condition that L > x > \frac{L}{2}$ and used for the movement of the plunger (1.1) via the drive device (2) and the press (1) is thus permanently operated in a controlled or regulated manner according to a system of forces required for the work piece (5), with a respective force, actively influenced or modified in its position and its dimension (amount), wherein first (4.1.1) data based on detected values of a travel progression or of a position during the stroke (h) of the plunger (1.1) are detected using a first means (4.1), and
∘ F(x) represents a force controlled according to the function
∘ F₂ represents a locally acting force
∘ x represents an area of a variably acting force and
∘ L represents a variable area of acting forces between a locally acting force F₁ and the locally acting force F₂, wherein the locally acting forces F₁ and F₂ transferred from the upper tool part (1.2) act on the work piece (5) to be processed and are detected by means of a second, means (4.2) in at least one element of the drive device (2)
and values are collected and processed as data of at least
- one force and travel progression and
- the at least one element of the drive device (2), a change of an operational value in the system of the press (1) or the process of the work piece (5) to be processed, which influence the stroke (h) of the plunger (1.1).

2. The method according to claim 1, **characterized in that** the values are collected and processed as data
a) of the force and travel progression of the plunger (1.1) according to the function *f*(x) = *a*(0)/2 + *a*(1) * cos(1 * *x)* + ... + and
b) based on the conditions of the stroke (h) of the plunger (1.1) influenced by at least one element of the drive device (2), a change of an operating value in the system of the press (1) or of the work piece (5) to be processed, according to the formula: *a*(0)/2 + *a*(1) * cos(1 * *x)* + *a*(2) * cos(2 * *x)* + ··· + *b*(1) * sin(1 * *x*) + *b(2)* * sin(2 * *x)* + ··· .

3. The method according to claim 1 to 2, **characterized in that** the second data (4.2.1) is collected from the collection of at least one actual value of a force or of a force-equivalent value in at least one of the drive elements (2.1, 2.1.1, 2.1.2, 2.1.3) of the drive device (2) by use of at least one second means (4.2).

4. The method according to one of the claims 1 to 3, **characterized in that** the second data (4.2.1) are collected from the collection of at least one actual value of a force in at least one of the tie rods (2.1.2) or at least one of the connecting rods (2.1.3) or in at least one of the tie rods (2.1.2) and at least one of the connecting rods (2.1.3) by use of the second means (4.2).

5. The method according to one of the claims 1 to 4, **characterized in that** the values of forces for the second data (4.2.1) are collected by means of strain gauges or piezo elements attached to the tie rods (2.1.2) or connecting rods (2.1.3).

6. The method according to one of the claims 1 to 5, **characterized in that** third data (4.3.1) of at least one actual value of at least one motor or servo-motor (2.1.1) of the drive device (2) are collected by use of a third means (4.3).

7. The method according to one of the claims 1 to 6, **characterized in that** the third data (4.3.1) are collected from values of a power consumption, a torque, a motor current, a rotational speed or a rotational angle of at least one of the drive elements (2.1, 2.1.1, 2.1.2, 2.1.3) such as motors or servo-motors (2.1.1) by use of a third means (4.3).

8. The method according to one of the claims 1 to 7, **characterized in that** fourth data (4.4.1) are recorded from the collection of at least one change of a collected actual value or a change of an operating value in the system of the press (1) by use of a fourth means (4.4).

9. The method according to one of the claims 1 to 8, **characterized in that** at least one of the values of first (4.1.1), second (4.2.1), third (4.3.1) and fourth (4.4.1) data is analyzed or regulated into fifth data (4.5.1) by use of fifth means (4.5).

10. The method according to one of the claims 1 to 9, **characterized by the following steps**:
a) at least one data (a data file) of the first to fourth data (4.1.1, 4.2.1, 4.3.1, 4.4.1) is recorded and analyzed, processed or regulated into fifth data (4.5.1),
b) the recorded data is compared or regulated by the fifth means (4.5) into values of data applying to the work piece (5) and transmitted as virtual control signals via the drive device (2) and the plunger (1.1) to the upper tool part (1.2) and the bottom tool part (3.2), whereby
c) the forces acting onto the upper tool part (1.2) and the bottom tool part (3.2) are applied or regulated and applied onto the work piece, according to the conditions of the work piece (5) to be processed, in a locally differentiated or dimensionally varied manner, i.e. in their quantitative amounts.

11. The method according to one of the claims 1 to 10, **characterized in that** the processed fifth data (4.5.1) is processed in at least one target/actual comparison of at least one of the first to fourth collected data (4.1.1, 4.2.1, 4.3.1, 4.4.1) and fed, or regulated and fed as target values by use of the fifth means (4.5) in order to trigger at least one of the following actions:
• modification of values to be adjusted for or fed into the operation of the press (1),
• overload protection, emergency operation or for shutdown of the press (1) and/or
• synchronous or asynchronous run of drive elements (2.1, 2.1.1, 2.1.2, 2.1.3) of the drive device (2).

12. The method according to one of the claims 1 to 11, **characterized in that** at least one value of the first to fourth collected data (4.1.1, 4.2.1, 4.3.1, 4.4.1) and analyzed fifth data (4.5.1) is used to influence reactions to the press force in the system of the press (1) for shock absorption or in case of bending of the plunger (1.1) for a modified force distribution.

13. The method according to one of the claims 1 to 12, **characterized in that** by triggering the actions or reactions, at least partial functions of a die cushion apparatus can be assumed or actively supported.

14. The method according to one of the claims 1 to 13, **characterized in that** the data for the overload protection, emergency operation or shutdown of the press (1) is triggered before reaching a set value of at least one of the first to fourth collected data (4.1.1, 4.2.1, 4.3.1, 4.4.1) and fifth analyzed data (4.5.1) of an action or reaction force.

15. The method according to one of the claims 1 to 14, **characterized in that** data of at least one of the first to fourth collected and fifth analyzed values is measured and analyzed as a gradient of a dimension or a position of at least one of the drive elements (2.1, 2.1.1, 2.1.2, 2.1.3) and, in case of a deviation from the target specification, newly specified for modification of the distribution for an action or reaction force.

16. The method according to one of the claims 1 to 15, **characterized in that** data of at least one of the first to fourth collected and fifth analyzed values is measured, analyzed and specified for an anticipated learning stroke (h) of the plunger (1.1) as a gradient of a dimension or a position of at least one of the drive elements (2.1, 2.1.1, 2.1.2, 2.1.3).

17. The method according to one of the claims 1 to 16, **characterized in that** the press (1) is operated with a relation between the stroke (h) of the plunger (1.1) and the length of the connecting rod (2.1.3) that is calculated according to a Fourier series.

18. The method according to one of the claims 1 to 17, **characterized in that** the press (1) is operated from the drive device (2) to the plunger (1.1) via at least two drive trains (2.1.4).

19. The method according to one of the claims 1 to 18, **characterized in that** each drive train (2.1.4) is operated by its own motor or servo-motor (2.1.1).

20. The method according to one of the claims 1 to 19, **characterized in that** each drive train (2.1.4) with motor or servo-motor (2.1.1) and tie rod (2.1.2) is operated via the connecting control and regulation device (4).

21. The method according to one of the claims 13 to 20, **characterized in that** the die cushion apparatus is operated with a free space (3.3) provided in the sub-structure (3).

22. The method according to one of the claims 1 to 21, **characterized in that** at least one drive train (2.1.4) is operated electrically or mechanically in a coupled or decoupled manner in the round trip of the respective stroke (h) of the plunger (1.1) by means of a detachable rotational or translational active connection (2.2) between at least one of the drive elements (2.1) of the drive train (2.1.4).

23. The method according to one of the claims 1 to 22, **characterized in that** the drive train (2.1.4) with the servo-motor (2.1.1) is operated electrically in a coupled or decoupled manner, wherein the active connection (2.2) comprises at least one of the following drive characteristics:
d) a torque or orientation regulation,
e) a control/regulation of the force and speed progression,
f) a force and torque free operation,
g) an automatic operation of the press (1),
h) an external balance or
i) an influence of gravity,
wherein the plunger can be moved in a torque free operating mode of the servo-motor (2.1.1) and this operating mode can be used for secure operational availability of the press (1).

24. The method according to one of the claims 1 to 22, **characterized in that** the active connection (2.2) of the drive train (2.1.4) can be alternately closed and opened as a mechanical coupling in a positive-fitting, force fitting or frictional engagement.

25. The method according to one of the claims 1 to 24, **characterized in that** in order to achieve synchronization or compensation movements of the plunger (1.1), at least one drive train (2.1.4) is operated in a coupled manner during at least part of the downward stroke (h) and the drive train (2.1.4) is operated in a decoupled manner during at least part of the upward stroke (h).

26. The method according to one of the claims 1 to 24, **characterized in that** in case of asymmetrically acting forces of the plunger (1.1), it is first moved in parallel from the top dead center (OT) in the direction of the bottom dead center (UT) and a resulting unequal movement of the two drive trains (2.1.4) continues after the upper tool part (1.2) has impacted on the bottom tool part (3.2), wherein the upper tool part (1.2) and the bottom tool part (3.2) are now closed in parallel and, due to the unequal continuing movement, asymmetrically and unequally acting forces are specifically produced via the spring rigidity of the press 1.

27. The method according to one of the claims 1 to 24 and 26, **characterized in that** the plunger (1.1) and the drive trains (2.1.4) are moved in the direction of the top dead center (OT) before reaching the bottom dead center (UT) and upon achieving the asymmetrically and unequally acting forces in the reversing operation, wherein the upper tool part (1.2) is moved away from the bottom tool part (3.2).

28. The method according to one of the claims 1 to 24 and 26, **characterized in that** the greater force acting respectively in a drive train (2.1.4) is used as a guiding value for the operation of the press (1) and said drive train (2.1.4) is driven through the bottom dead center UT and then to the top dead center (OT) without reversing operation, wherein the other drive train (2.1.4) with the lesser acting force is stopped and reversed before the bottom dead center (UT) and together with the first mentioned drive train (2.1.4), the plunger (1.1) is driven along with the upper tool part (1.2) in a parallel movement to the bottom tool part (3.2) back to the top dead center (OT).

29. The method according to one of the claims 1 to 28, **characterized in that** depending on at least one of the values or gradients of the forming forces, speed or travel to be transmitted or one of the positions of the work steps of forming, the drive elements (2.1) or the positions of the plunger (1.1), the active connection (2.2) is closed or released or influenced depending on the force and orientation.

30. The method according to one of the claims 1 to 28, **characterized in that**
a) a speed of the plunger (1.1) moving downward from or ahead of or after a top dead center (OT) is slowed down just before the plunger (1.1) connected to the upper tool part (1.2) impacts on the bottom tool part (3.2), in order to reduce a percussion-type stress, and
b) after the impact of the upper tool part (1.2), the plunger (1.1) is moved in a controlled or regulated manner downwards to the bottom dead center (UT) and then upwards.

31. The method according to one of the claims 13 to 28, **characterized in that**
a) ahead of or from its upper dead center (OT) until shortly before impacting on an element of the die cushion apparatus, the plunger (1.1) is moved downward by means of its own gravity,
b) the plunger (1.1) is thereby slowed down by means of a generator operation of the motor (2.1.1), in order to reduce the impact of the plunger (1.1) on the element of the die cushion apparatus,
c) an element of the die cushion apparatus is moved downward with controlled speed and the work piece (5) is formed and
d) the plunger (1.1) is then moved to the upper dead center or to the upper end position (OT).

32. The method according to one of the claims 13 to 31, **characterized in that**
a) the plunger (1.1) is moved downward from its upper dead center (OT) in controlled drive,
b) wherein all the required values or gradients of a speed upon impacting on an element (3.3) of the die cushion apparatus and of a forming speed can be determined, and
c) the plunger (1.1) is moved to the upper dead center or to the upper end position (OT) after forming the work piece (5).

33. The method according to one of the claims 1 to 32, **characterized in that** after forming the work piece (5), the plunger (1.1) is driven to the upper dead center (OT) or to the upper end position by application of a supporting force.

34. The method according to one of the claims 13 to 33, **characterized in that** in case of asymmetrically acting forces in the die cushion apparatus, independent force applications onto the plunger (1.1) occur via the separately operated drive trains (2.1.4), which ensure a guidance of the original movement of the plunger (1.1) as well as a parallel movement of the upper tool part (1.2) relative to the bottom tool part (3.2), said force applications preventing a skew of the plunger (1.1) as well as different impact blows of the plunger (1.1).

35. The method according to one of the claims 1 to 34, **characterized by** the use of the control and regulation device (4) for collecting, analyzing, and inputting/adjusting of at least one of the values or parameters for at least one of the dimensions or gradients
- of forming forces, counterforces or a speed to be transmitted or
- of one of the positions of the work steps of the forming process, the drive elements (2.1) or the positions of the plunger (1.1),
for the operation of the press (1).

36. The method for operation the press (1) according to one of the claims 1 to 35, **characterized by** the use of a program with at least one of the following program functions:
a) Processing of the first to fifth data according to the function $F \left(x\right) = \frac{L}{x} ⋅ {F}_{2}$ under the condition that $L > x > \frac{L}{2}$ so that the press (1) can be permanently operated in a regulated and controlled manner according to a system of forces required for the work piece (5) in accordance with the conditions of the work piece (5) to be processed,
b) Processing of the first to fifth data according to a force and travel progression of the plunger (1.1) according to the function *f*(x) = *a*(0)/2 + *a*(1) * cos(1 * *x)* + ··· + and under the conditions of the stroke (h) of the plunger (1.1) according to the formula *a*(0)/2 + *a*(1) * cos(1 * *x)* + *a*(2) * cos(2 * *x)* + ··· + *b*(1) * sin(1 * *x)* + *b(2)* * sin(2 * *x)* + ···,
c) Processing the collected first to fourth and analyzed fifth data as controllable and adjustable target specifications for the drive device (2) and the movement of the plunger (1.1), so that the forces to be transmitted by the upper tool part (1.2) and the bottom tool part (3.2) can act in a locally differentiated manner onto the work piece (5),
d) activation of commands for triggering actions
o for modifying values to be adjusted or put in for the operation of the press (1),
o for overload protection, emergency operation or shutdown of the press (1) or
o for the synchronous or asynchronous run of drive elements (2.1, 2.1.1, 2.1.2, 2.1.3) of the drive device (2) and
activation of commands for influencing reactions to the press force in the system of the press (1) for shock absorption or, in case of bending of the plunger (1.1), for a modified force distribution.
e) specification of an operation algorithm for press guidance according to the mandatorily required and possible work processes of the press (1) and
f) visual presentation on a display of information relevant to the press from the operation algorithm, more specifically regarding operation sequences, operation situations and required interventions, wherein
interfaces are provided for at least one of these program functions for respective integration into a programmed operation of a transfer press or press line as well as in their peripheral functions, preferably the programmed operation for the functions of a die cushion apparatus and a transfer device.

37. A press (1) with a bottom drive for implementing the method according to one of the claims 1 to 36, comprising
• at least one drive device (2) disposed in a sub-structure (3), the drive elements (2.1) of which form, together with at least one motor or servo-motor (2.1.1) and at least one tie rod (2.1.2), at least one drive train (2.1.4) for at least one plunger (1.1) executing a stroke (h) and accommodating an upper tool part (1.2),
• at least one bottom tool part (3.2) disposed on the sub-structure (3), wherein the plunger (1.1) with the upper tool part (1.2) acts onto a work piece (5) to be formed lying on the bottom tool part (3.2), and
• a control and regulation device (4) collecting or regulating data from conditions of an operational behavior of the press (1) and controlling or regulating or regulating and controlling the drive device (2) and the movement of the plunger (1.1),
**characterized in that** the control and regulation device (4) comprises at least
a) a first means (4.1) for collection of first data (4.1.1) of a travel progression as well as of a position from the stroke (h) of the plunger (1.1),
b) a second means (4.2) for collection of second data (4.2.1) of a force in at least one tie rod (2.1.2) or one connecting rod (2.1.3) or one tie rod (2.1.2) and one connecting rod (2.1.3),
c) a third means (4.3) for collection of third data (4.3.1) of values of a power consumption, a torque, a motor current, a rotational speed or a rotational angle of at least one drive element (2.1), preferably of a motor (2.1.1),
d) a fourth means (4.4) for collection of fourth data (4.4.1) of at least one actual value of a power output or of an increase in power output in the system of the press (1) or
e) a fifth means (4.5) for analysis of fifth data (4.5.1) for triggering at least one of the actions
∘ for modifying values to be adjusted or put in for the operation of the press (1),
∘ for overload protection, emergency operation or shutdown of the press (1) or
∘ for the synchronous or asynchronous run of drive elements (2.1) of the drive device (2),
wherein the control and regulation device is programmed to carry out the method according to one of the claims 1 to 36.

38. The press (1) according to claim 37, **characterized by** the combination of at least one of the first to fourth means (4.1, 4.2, 4.3, 4.4) for recording at least one data of the first to fourth data (4.1.1, 4.2.1, 4.3.1, 4.4.1) with the fifth means (4.5) for analysis of fifth data (4.5.1) for influencing reactions to press forces in the system of the press (1) for shock absorption or in case of bending of the plunger (1.1) for a modified force distribution.

39. The press (1) according to claim 37 or 38, **characterized in that** the plunger (1.1) is subjectable to differentially acting forces by means of at least one tie rod (2.1.2) or one connecting rod (2.1.3) or a tie rod (2.1.2) and a connecting rod (2.1.3) as a consequence of the effect of the fifth means (4.5) of the control and regulation device (4).

40. The press (1) according to one of the claims 37 to 39, **characterized in that** at least two drive trains (2.1.4) are disposed between the drive train (2) and the plunger (1.1).

41. The press (1) according to one of the claims 37 to 40, **characterized in that** each drive train (2.1.4) is connected to at least one own motor (2.1.1).

42. The press (1) according to one of the claims 37 to 41, **characterized in that** each drive train (2.1.4) with a motor (2.1.1) (2.1.1.1) and a tie rod (2.1.2) is connected with the control and regulation device (4).

43. The press (1) according to one of the claims 37 to 42, **characterized in that** a free space (3.3), which is usable as a scrap chute or for a die cushion apparatus, is provided in the sub-structure (3).

44. The press (1) according to one of the claims 37 to 43, **characterized in that** at least one drive train (2.1.4) has an electrically or mechanically acting detachable rotational or translational active connection (2.2) that is adapted to be coupled or decoupled in the round trip of the respective stroke (h) of the plunger (1.1).

45. The press (1) according to one of the claims 37 to 44, **characterized in that** the electrical active connection comprises the servo-motor (2.1.1).

46. The press (1) according to one of the claims 37 to 45, **characterized in that** the mechanical active connection (2.2) is a positive connection, force connection or frictional connection.

47. The press (1) according to one of the claims 37 to 46, **characterized in that** at least one drive train (2.1.4) is adapted to be coupled or decoupled during at least part of the stroke (h) in order to achieve synchronization or compensation movements of the plunger (1.1).

48. The press (1) according to one of the claims 37 to 47, **characterized in that** in case of asymmetrically acting forces of the plunger (1.1), it is configured to be movable in parallel from the top dead center (OT) in the direction of the bottom dead center (UT) and to continue a resulting unequal movement of the two drive trains (2.1.4) after the upper tool part (1.2) has impacted on the bottom tool part (3.2), wherein the upper tool part (1.2) and the bottom tool part (3.2) are now parallel and asymmetrically and unequally acting forces are thereby specifically produced.

49. The method according to one of the claims 37 to 47, **characterized in that** the plunger (1.1) and the drive trains (2.1.4) are movable in the direction of the top dead center (OT) before reaching the bottom dead center (UT) and upon achieving the asymmetrically and unequally acting forces in the reversing operation (inversion of the rotational direction of the drive device), wherein the upper tool part 1.2 is movable away from the bottom tool part (3.2).

50. The method according to one of the claims 37 to 47, **characterized in that** the greater force acting respectively in a drive train (2.1.4) is usable as a guiding value for the operation of the press (1) and said drive train (2.1.4) is drivable through the bottom dead center UT and then to the top dead center OT without reversing operation (inversion of the rotational direction of the drive device), wherein the other drive train (2.1.4) with the lesser acting force is configured so as to be stoppable and reversible before the bottom dead center (UT) and together with the first mentioned drive train (2.1.4), the plunger (1.1) is configured to be drivable along with the upper tool part (1.2) in a parallel movement to the bottom tool part (3.2) back to the top dead center (OT).

## Revendications

1. Procédé pour faire fonctionner une presse (1) équipée d'un entraînement inférieur en utilisant
- au moins un dispositif d'entraînement (2) disposé dans un bâti (3) dont les éléments d'entraînement (2.1) forment avec au moins un moteur ou servomoteur (2.1.1) et au moins une tige de traction (2.1.2) au moins une chaîne cinématique (2.1.4) pour au moins un coulisseau (1.1) exécutant une course (h) et recevant au moins une partie supérieure d'outil (1.2), et
- au moins une partie inférieure d'outil (3.2) disposée sur le bâti (3),
où le coulisseau (1.1) agit avec la partie supérieure d'outil (1.2) sur une pièce à traiter (5) reposant sur la partie inférieure d'outil (3.2) et la course du coulisseau (1.1) est exécutée via ou depuis un point mort haut (OT) vers ou via un point mort bas (UT), **caractérisé en ce que** des valeurs provenant d'états de marche dans le système de la presse (1) sont enregistrées au moyen d'un dispositif de commande et de réglage (4) lors du traitement de la pièce (5) et sont analysées de manière à former des données selon la fonction $F \left(x\right) = \frac{L}{x} ⋅ {F}_{2} à condition que L > x > \frac{L}{2}$ et sont utilisées par l'intermédiaire du dispositif d'entraînement (2) pour le déplacement du coulisseau (1.1), de sorte que le fonctionnement de la presse (1) est commandé ou réglé en permanence selon un système de forces nécessaire pour la pièce (5) avec une force dont la position et la dimension (grandeur) sont respectivement activement influencées ou modifiées, où des premières données (4.1.1) provenant de la détection, de valeurs d'une évolution d'un parcours ou d'une position dans la course (h) du coulisseau (1.1) sont détectées en utilisant un premier moyen (4.1), et
∘ F(x) représente une force commandée conformément à la fonction,
∘ F₂ représente une force agissant localement,
∘ x représente une gamme d'une force agissant de manière variable, et
∘ L représente une gamme variable de forces agissantes entre une force F₁ agissant localement et la force F₂ agissant localement, où les forces F₁ et F₂ agissant localement, transférées par la partie supérieure de l'outil (1.2), agissent sur la pièce à traiter (5) et sont détectées au niveau d'au moins un élément du dispositif d'entraînement (2) au moyen d'un second moyen (4.2),
et des valeurs sont enregistrées et traitées sous forme de données concernant au moins
- une évolution d'une force et d'un trajet et
- l'au moins un élément du dispositif d'entraînement (2), un changement d'une valeur opérationnelle au sein du système de la presse (1) ou le processus de la pièce à traiter (5),
qui influencent la course (h) du coulisseau (1.1).

2. Procédé selon la revendication 1, **caractérisé en ce que** les valeurs sont enregistrées et traitées sous forme de données concernant
a) l'évolution de la force et du parcours du coulisseau (1.1) selon la fonction *f*(*x*) = *a*(0)/2 + *a*(1) * cos(1 * *x*) + ... + et
b) selon les conditions de la course (h) du coulisseau (1.1) influencées par au moins un élément du dispositif d'entraînement (2), une modification d'une valeur opérationnelle dans le système de la presse (1) ou de la pièce à traiter (5), conformément à la formule *a*(*0*)/2 + *a*(1) * cos(1 * *x*) + *a*(2) * cos(2 * *x*) + ··· + *b*(1) * sin(1 * *x*) + *b*(2) * sin(2 * *x*) + ···.

3. Procédé selon l'une des revendications 1 à 2, **caractérisé en ce que** les secondes données (4.2.1) sont recueillies à partir de la détection d'au moins une valeur réelle d'une force ou d'une valeur équivalente à une force au niveau d'au moins un des éléments d'entraînement (2.1, 2.1.1, 2.1.2, 2.1.3) du dispositif d'entraînement (2) en utilisant le second moyen (4.2).

4. Procédé selon l'une des revendications 1 à 3, **caractérisé en ce que** les secondes données (4.2.1) sont recueillies à partir de la détection d'au moins une valeur réelle d'une force dans au moins une des tiges de traction (2.1.2) ou dans au moins une bielle de traction (2.1.3) ou dans au moins une des tiges de traction (2.1.2) et dans au moins une bielle de traction (2.1.3) en utilisant le second moyen (4.2).

5. Procédé selon l'une des revendications 1 à 4, **caractérisé en ce que** les valeurs de forces pour les secondes données (4.2.1) sont détectées au moyen de jauges de déformation ou d'éléments piézoélectriques attachés aux tiges de traction (2.1.2) ou aux bielles de traction (2.1.3).

6. Procédé selon l'une des revendications 1 à 5, **caractérisé en ce que** des troisième données (4.3.1) d'au moins une valeur réelle d'au moins un moteur ou servomoteur (2.1.1) du dispositif d'entraînement (2) sont recueillies en utilisant un troisième moyen (4.3).

7. Procédé selon l'une des revendications 1 à 6, **caractérisé en ce que** les troisième données (4.3.1) sont recueillies à partir de valeurs d'une puissance consommée, d'un moment, d'un courant du moteur, d'une vitesse de rotation ou d'un angle de rotation d'au moins un élément d'entraînement (2.1, 2.1.1, 2.1.2, 2.1.3) tel qu'un moteur ou un servomoteur (2.1.1) en utilisant un troisième moyen (4.3).

8. Procédé selon l'une des revendications 1 à 7, **caractérisé en ce que** des quatrième données (4.4.1) sont recueillies à partir de la détection d'au moins un changement d'une valeur réelle détectée ou d'un changement d'une valeur opérationnelle dans le système de la presse (1) en utilisant un quatrième moyen (4.4).

9. Procédé selon l'une des revendications 1 à 8, **caractérisé en ce que** au moins une des valeurs de premières (4.1.1), secondes (4.2.1), troisièmes (4.3.1) et quatrième (4.4.1) données sont analysées ou réglées de manière à former des cinquièmes données (4.5.1) en utilisant des cinquièmes moyens (4.5).

10. Procédé selon l'une des revendications 1 à 9, **caractérisé par les étapes consistant à**
a) enregistrer une donnée (un fichier) parmi les premières à quatrièmes données (4.1.1, 4.2.1, 4.3.1 et 4.4.1) et les analyser, traiter ou régler de manière à former des cinquièmes données (4.5.1),
b) des valeurs de données enregistrées valables pour la pièce à traiter (5) sont comparées ou réglées par les cinquièmes moyens (4.5) et transférées par l'intermédiaire du dispositif d'entraînement (2) et du coulisseau (1.1) à la partie supérieure d'outil (1.2) et à la partie inférieure d'outil (3.2) sous forme de quasi signaux de commande, après quoi
c) les forces agissant sur la partie supérieure d'outil (1.2) et la partie inférieure d'outil (3.2) sont utilisées pour commander ou régler et commander de manière localement différenciée ou en variant leurs dimensions, c'est-à-dire leurs grandeurs quantitatives, l'outil à traiter (5) conformément aux conditions de ce-dernier.

11. Procédé selon l'une des revendications 1 à 10, **caractérisé en ce que** les cinquièmes données (4.5.1) traitées sont analysées lors d'au moins une comparaison entre l'état réel et l'état souhaité d'au moins une des premières à quatrièmes données (4.1.1, 4.2.1, 4.3.1, 4.4.1) recueillies et utilisées pour la commande ou pour le réglage et la commande en tant que valeurs souhaitées en utilisant les cinquièmes moyens (4.5) pour déclencher au moins une des actions suivantes :
∘ la modification de valeurs à utiliser pour le réglage ou la commande pour le fonctionnement de la presse (1),
∘ pour la protection contre les surcharges, un mode d'urgence ou pour l'arrêt de la presse (1) ou
∘ pour une marche synchrone ou asynchrone d'éléments d'entraînement (2.1, 2.1.1, 2.1.2, 2.1.3) du dispositif d'entraînement (2).

12. Procédé selon l'une des revendications 1 à 11, **caractérisé en ce que** au moins une valeur des premières à quatrièmes données (4.1.1, 4.2.1, 4.3.1, 4.4.1) recueillies et des cinquièmes données (4.5.1) analysées est utilisée pour influencer des réactions à la force de pressage dans le système de la presse (1) pour l'amortissement de coups ou, en cas de fléchissement du coulisseau (1.1), pour un changement de la distribution de forces.

13. Procédé selon l'une des revendications 1 à 12, **caractérisé en ce qu'**avec le déclenchement des actions ou réactions, des fonctions d'un dispositif de coussins sont partiellement assumées ou activement soutenues.

14. Procédé selon l'une des revendications 1 à 13, **caractérisé en ce que** les données pour la protection contre les surcharges, le mode d'urgence ou l'arrêt de la presse (1) sont déclenchées avant l'obtention d'une valeur réglée d'au moins une des premières à quatrièmes données (4.1.1, 4.2.1, 4.3.1, 4.4.1) recueillies et des cinquièmes données (4.5.1) analysées d'une force d'action ou de réaction.

15. Procédé selon l'une des revendications 1 à 14, **caractérisé en ce que** des données d'au moins une des premières à quatrièmes valeurs détectées et des cinquièmes valeurs analysées sont mesurées et analysées en tant que gradient d'une dimension ou d'une position d'au moins un des éléments d'entraînement (2.1, 2.1.1, 2.1.2, 2.1.3) et, en cas de déviation des valeurs cibles, nouvellement fournies pour obtenir une distribution modifiée d'une force d'action ou de réaction.

16. Procédé selon l'une des revendications 1 à 15, **caractérisé en ce que** des données d'au moins une des premières à quatrièmes valeurs détectées et des cinquièmes valeurs analysées sont mesurées et analysées en tant que gradient d'une dimension ou d'une position d'au moins un des éléments d'entraînement (2.1, 2.1.1, 2.1.2, 2.1.3) et fournies pour une course d'apprentissage (h) anticipée du coulisseau (1.1).

17. Procédé selon l'une des revendications 1 à 16, **caractérisé en ce que** la presse (1) fonctionne selon une relation entre la course (h) du coulisseau (1.1) et une longueur de la bielle de traction (2.1.3) qui correspond à un calcul selon une série de Fourier.

18. Procédé selon l'une des revendications 1 à 17, **caractérisé en ce que** la presse (1) fonctionne par l'intermédiaire d'au moins deux chaînes cinématiques (2.1.4) entre le dispositif d'entraînement (2) et le coulisseau (1.1).

19. Procédé selon l'une des revendications 1 à 18, **caractérisé en ce que** chaque chaîne cinématique (2.1.4) est mise en fonctionnement par un moteur ou servomoteur (2.1.1) qui lui est propre.

20. Procédé selon l'une des revendications 1 à 19, **caractérisé en ce que** chaque chaîne cinématique (2.1.4) avec un moteur ou un servomoteur (2.1.1) et une tige de traction (2.1.2) est mise en fonctionnement par l'intermédiaire du dispositif de commande et de réglage (4) raccordé.

21. Procédé selon l'une des revendications 13 à 20, **caractérisé en ce que** le dispositif de coussins fonctionne tout en prévoyant un espace libre (3.3) dans le bâti (3).

22. Procédé selon l'une des revendications 1 à 21, **caractérisé en ce que** lors de l'aller-retour de chaque course (h) du coulisseau (1.1), au moins une chaîne cinématique (2.1.4) fonctionne au moyen d'une liaison fonctionnelle (2.2) amovible, rotative ou en translation, entre au moins un des éléments d'entraînement (2.1) de la chaîne cinématique (2.1.4), de manière électriquement ou mécaniquement couplée ou découplée.

23. Procédé selon l'une des revendications 1 à 22, **caractérisé en ce que** la chaîne cinématique (2.1.4) fonctionne de manière électriquement couplée ou découplée du servomoteur (2.1.1), où la liaison active (2.2) comprend au moins une des caractéristiques de fonctionnement que sont
d) un réglage du moment ou du positionnement,
e) une commande/un réglage de l'évolution de la force et de la vitesse,
f) un couplage sans force et sans moment,
g) un fonctionnement automatique de la presse (1),
h) un équilibrage externe,
i) une influence de la gravité,
où, dans un mode de fonctionnement sans moment du servomoteur (2.1.1), le coulisseau (1.1) peut être déplacé et ce mode de fonctionnement peut être utilisé pour garantir un fonctionnement fiable de la presse (1).

24. Procédé selon l'une des revendications 1 à 22, **caractérisé en ce que** la liaison active (2.2) de la chaîne cinématique (2.1.4) est établie ou séparée sous forme d'accouplement mécanique par liaison de forme ou liaison par friction ou liaison de force ou en alternance.

25. Procédé selon l'une des revendications 1 à 24, **caractérisé en ce que** pour obtenir un fonctionnement synchrone ou des mouvements de compensation du coulisseau (1.1) pendant au moins un trajet partiel de la course descendante (h), au moins une chaîne cinématique (2.1.4) fonctionne de manière couplée et, pendant au moins un trajet partiel de la course montante (h), la chaîne cinématique (2.1.4) fonctionne de manière découplée.

26. Procédé selon l'une des revendications 1 à 24, **caractérisé en ce qu'**en cas de forces du coulisseau (1.1) agissant asymétriquement, celui-ci est d'abord déplacé parallèlement du point mort haut (OT) en direction du point mort bas (UT) et, après que la partie supérieure de l'outil (1.2) a percuté la partie inférieure de l'outil (3.2), un mouvement inégal des deux chaînes cinématiques (2.1.4) en résultant est poursuivi, où la partie supérieure de l'outil (1.2) et la partie inférieure de l'outil (3.2) sont alors fermées parallèlement et des forces asymétriques et agissant de manière inégale sont ainsi générées de manière ciblée par la poursuite du mouvement inégal en raison de la rigidité élastique de la presse (1).

27. Procédé selon l'une des revendications 1 à 24 et 26, **caractérisé en ce que** le coulisseau (1.1) et les chaînes cinématiques (2.1.4) sont déplacées, dans un mode de fonctionnement d'inversion, en direction du point mort haut (OT) avant d'atteindre le point mort bas (UT) et lorsque les forces asymétriques et agissant de manière inégale sont obtenues, où la partie supérieure de l'outil (1.2) est éloignée de la partie inférieure de l'outil (3.2).

28. Procédé selon l'une des revendications 1 à 24 et 26, **caractérisé en ce que** la plus grande force agissant dans une chaîne cinématique (2.1.4) respective est utilisée comme valeur principale pour le fonctionnement de la presse (1) et ladite chaîne cinématique (2.1.4) est menée sans fonctionnement d'inversion à travers le point mort bas (UT) puis vers le point mort haut (OT), où l'autre chaîne cinématique (2.1.4) avec la force agissant plus faiblement est immobilisée avant le point mort bas (UT) et réorientée et inversée, puis le coulisseau (1.1) avec la partie supérieure de l'outil (1.2) est ramené conjointement avec la première chaîne cinématique (2.1.3) dans un mouvement parallèle à la partie inférieure d'outil (3.2) jusqu'au point mort haut (OT).

29. Procédé selon l'une des revendications 1 à 28, **caractérisé en ce qu'**en fonction d'au moins une des valeurs ou gradients des forces de déformation à transférer, de la vitesse ou des parcours ou d'une des positions survenant lors des étapes de déformation, des éléments d'entraînement (2.1), ou des orientations du coulisseau (1.1), la liaison active (2.2) est établie ou séparée ou influencée en fonction de la force ou de l'orientation.

30. Procédé selon l'une des revendications 1 à 28, **caractérisé en ce que**
a) une vitesse du coulisseau (1.1) se déplaçant vers le bas à partir de ou de l'amont ou de l'aval d'un point mort haut (OT) est ralentie juste avant l'impact du coulisseau (1.1) connecté à la partie supérieure de l'outil (1.2) sur la partie inférieure de l'outil (3.2) afin de réduire une charge liée à un choc et
b) après l'impact de la pièce supérieure de l'outil (1.2), le coulisseau (1.1) est déplacé vers le bas jusqu'au point mort bas (UT) puis vers le haut de manière commandée ou réglée.

31. Procédé selon l'une des revendications 13 à 28, **caractérisé en ce que**
a) le coulisseau (1.1) est déplacé vers le bas, au moyen de sa propre gravité, depuis l'amont ou depuis son point mort haut (OT) jusqu'à immédiatement avant l'impact sur un élément du dispositif de coussins,
b) ce faisant, le coulisseau (1.1) est freiné au moyen d'un fonctionnement du moteur (2.1.1) en mode générateur pour réduire le choc de l'impact du coulisseau (1.1) sur l'élément du dispositif de coussins,
c) l'élément du dispositif de coussins est ensuite déplacé vers le bas avec une vitesse contrôlée et la pièce (5) est déformée et
d) le coulisseau (1.1) est ensuite mené vers le point mort haut ou vers la position finale haute (OT).

32. Procédé selon l'une des revendications 13 à 31, **caractérisé en ce que**
a) le coulisseau (1.1) est déplacé vers le bas à partir de son point mort haut (OT) selon un entraînement réglé,
b) où toutes les valeurs ou gradients nécessaires d'une vitesse lors de l'impact sur un élément (3.3) du dispositif de coussins et d'une vitesse de déformation peuvent être définis, et
c) après la déformation de la pièce (5), le coulisseau (1.1) est mené jusqu'au point mort haut ou jusqu'à la position finale haute (OT).

33. Procédé selon l'une des revendications 1 à 32, **caractérisé en ce qu'**après la déformation de la pièce (5), le coulisseau (1.1) est mené jusqu'au point mort haut ou jusqu'à la position finale haute (OT) avec l'aide de forces introduites.

34. Procédé selon l'une des revendications 13 à 33, **caractérisé en ce qu'**en cas de survenue de forces asymétriques dans le dispositif de coussins des introductions indépendantes de forces dans le coulisseau (1.1) sont mises en oeuvre par l'intermédiaire des chaînes cinématiques (2.1.4) fonctionnant séparément, ces introductions de force garantissant le mouvement original du coulisseau (1.1) ainsi que le mouvement parallèle de la partie supérieure d'outil (1.2) à la partie inférieure d'outil (3.2), lesdites introductions de force évitant une inclinaison du coulisseau (1.1) ainsi que différents chocs d'impact du coulisseau (1.1).

35. Procédé selon l'une des revendications 1 à 34, **caractérisé par** l'utilisation du dispositif de commande et de réglage (4) pour enregistrer, analyser et commander/régler au moins une des valeurs ou paramètres pour au moins une des dimensions ou gradients
- de forces de déformation, de forces contraires ou d'une vitesse à transférer ou
- d'une des positions survenant lors des étapes de travail de la déformation, des éléments d'entraînement (2.1) ou des orientations du coulisseau (1.1),
pour le fonctionnement de la presse (1).

36. Procédé pour faire fonctionner une presse (1) selon l'une des revendications 1 à 35, **caractérisé par** l'utilisation d'un programme avec au moins une des fonctions de programme suivantes :
a) traitement des premières à cinquièmes données selon la fonction $F \left(x\right) = \frac{L}{x} ⋅ {F}_{2}$ à condition que $L > x > \frac{L}{2} ,$ de sorte que la presse (1) fonctionne, en permanence, de manière réglée et commandée selon un système de forces nécessaire pour la pièce (5) conformément aux conditions de la pièce (5) à traiter,
b) traitement des premières à cinquièmes données selon une évolution de la force et du parcours du coulisseau (1.1) selon la fonction *f*(*x*) = *a*(0)/2 + *a*(1) * cos(1 * *x*) + ... + et selon les conditions de la course (h) du coulisseau (1.1) conformément à la formule *a*(0)/2 + *a*(1) * cos(1 * *x*) + *a*(2) * cos(2 * *x*) + ··· + *b*(1) * sin(1 * *x*) + *b*(2) * sin(2 * *x*) + ···
c) traitement des premières à quatrièmes données enregistrées et des cinquièmes données analysées en tant que valeurs cibles commandables et réglables destinées au dispositif d'entraînement (2) et déplacement du coulisseau (1) de telle manière que les forces à transférer de la partie supérieure d'outil (1.2) et de la partie inférieure d'outil (3.2) peuvent agir sur la pièce (5) de manière localement différenciée,
d) activation de commandes pour le déclenchement d'actions pour
∘ la modification de valeurs à utiliser pour le réglage ou la commande pour le fonctionnement de la presse (1),
∘ la protection contre les surcharges, un mode d'urgence ou pour l'arrêt de la presse (1) ou
∘ une marche synchrone ou asynchrone d'éléments d'entraînement (2.1, 2.1.1, 2.1.2, 2.1.3) du dispositif d'entraînement (2) et
activation de commandes pour influencer des réactions à la force de pressage dans le système de la presse (1) pour l'amortissement de coups ou, en cas de fléchissement du coulisseau (1.1), pour la distribution des forces,
e) l'indication d'un algorithme de commande pour un fonctionnement de la presse conformément aux séquences de travail de la presse (1) obligatoirement nécessaires et possibles et
f) la mise à disposition visuelle d'informations concernant la presse provenant d'un algorithme de commande sur un affichage, en particulier concernant des séquences de travail, des situations opérationnelles et des interventions nécessaires,
où
des interfaces sont prévues pour au moins une de ces fonctions de programme pour leur intégration respective dans un programme de fonctionnement d'une presse de transfert ou d'une ligne de presses ainsi que dans leurs fonctions périphériques, de préférence dans le programme de fonctionnement pour les fonctions d'un coussin et d'un dispositif de transfert.

37. Presse (1) équipée d'un entraînement inférieur pour la mise en oeuvre du procédé selon l'une des revendications 1 à 36, comportant
• au moins un dispositif d'entraînement (2) disposé dans un bâti (3) dont les éléments d'entraînement (2.1) forment avec au moins un moteur ou servomoteur (2.1.1) et au moins une tige de traction (2.1.2) au moins une chaîne cinématique (2.1.4) pour au moins un coulisseau (1.1) exécutant une course (h) et recevant au moins une partie supérieure d'outil (1.2),
• au moins une partie inférieure d'outil (3.2) disposée sur le bâti (3), où le coulisseau (1.1) agit avec la partie supérieure d'outil (1.2) sur une pièce à traiter (5) reposant sur la partie inférieure d'outil (3.2) et
• un dispositif de commande et de réglage (4) enregistrant ou réglant des données provenant d'états du fonctionnement de la presse (1) et commandant ou réglant ou réglant et commandant le dispositif d'entraînement (2) et le mouvement du coulisseau (1.2),
**caractérisé en ce que** le dispositif de commande et de réglage (4) comporte
a) un premier moyen (4.1) pour la détection de premières données (4.1.1) d'une évolution d'un parcours et d'une position dans la course (h) du coulisseau (1.1),
b) un second moyen (4.2) pour la détection de secondes données (4.2.1) d'une force au niveau d'au moins une tige de traction (2.1.2) ou d'une bielle de traction (2.1.3) ou d'une tige de traction (2.1.2) et d'une bielle de traction (2.1.3).
c) un troisième moyen (4.3) pour la détection de troisièmes données (4.3.1) de valeurs d'une puissance consommée, d'un moment, d'un courant du moteur, d'une vitesse de rotation ou d'un angle de rotation d'au moins un élément d'entraînement (2.1), de préférence d'un moteur (2.1.1),
d) un quatrième moyen (4.4) pour la détection de quatrièmes données (4.4.1) d'au moins une valeur réelle d'une puissance ou d'une augmentation de la puissance dans le système de la presse (1) et
e) un cinquième moyen (4.5) pour l'analyse de cinquièmes données (4.5.1) pour déclencher au moins des actions
∘ pour la modification de valeurs à utiliser pour le réglage ou la commande pour le fonctionnement de la presse (1),
∘ pour la protection contre les surcharges, un mode d'urgence ou pour l'arrêt de la presse (1) ou
∘ pour une marche synchrone ou asynchrone d'éléments d'entraînement (2.1, 2.1.1, 2.1.2, 2.1.3) du dispositif d'entraînement (2)
où le dispositif de commande et de réglage est programmé pour mettre en oeuvre le procédé selon l'une des revendications 1 à 36.

38. Presse (1) selon la revendication 37, **caractérisé par** la combinaison d'au moins un des premier à quatrième moyens (4.1, 4.2, 4.3, 4.4) pour l'enregistrement d'au moins une donnée parmi les premières à quatrièmes données (4.1.1, 4.2.1, 4.3.1, 4.4.1) avec les cinquièmes moyens (4.5) pour l'analyse des cinquièmes données (4.5.1) pour influencer des réactions à la force de pressage dans le système de la presse (1) pour l'amortissement de coups ou, en cas de fléchissement du coulisseau (1.1), pour la distribution des forces.

39. Presse (1) selon la revendication 37 ou 38, **caractérisée en ce que** le coulisseau (1.1) peut être soumis à des forces agissant de manière différenciée au moyen d'au moins une tige de traction (2.1.2) ou d'une bielle de traction (2.1.3) ou d'une tige de traction (2.1.2) et d'une bielle de traction (2.1.3) par suite de l'action des cinquièmes moyens (4.5) du dispositif de commande et de réglage (4).

40. Presse (1) selon l'une des revendications 37 à 39, **caractérisée en ce qu'**au moins deux chaînes cinématiques (2.1.4) sont disposées du dispositif d'entraînement (2) au coulisseau (1.1).

41. Presse (1) selon l'une des revendications 37 à 40, **caractérisée en ce que** chaque chaîne cinématique (2.1.4) est connectée avec au moins un moteur qui lui est propre (2.1.1).

42. Presse (1) selon l'une des revendications 37 à 41, **caractérisée en ce que** chaque chaîne cinématique (2.1.4) avec un moteur (2.1.1) (2.1.1.1) et une tige de traction (2.1.2) est connectée avec le dispositif de commande et de réglage (4).

43. Presse (1) selon l'une des revendications 37 à 42, **caractérisée en ce qu'un** espace libre (3.3) pouvant servir de puit à rebut ou pour un dispositif à coussins est prévu dans le bâti (3).

44. Presse (1) selon l'une des revendications 37 à 43, **caractérisée en ce qu'au** moins une chaîne cinématique (2.1.4) comporte une liaison fonctionnelle (2.2) amovible, rotative ou en translation, agissant électriquement ou mécaniquement qui est configurée de manière à pouvoir être couplée ou découplée lors de l'aller-retour de chaque course (h) du coulisseau (1.1).

45. Presse (1) selon l'une des revendications 37 à 44, **caractérisée en ce que** la liaison fonctionnelle électrique comprend le servomoteur (2.1.1).

46. Presse (1) selon l'une des revendications 37 à 45, **caractérisée en ce que** la liaison fonctionnelle (2.2) mécanique est configurée sous forme de liaison de forme ou liaison par friction ou liaison de force.

47. Presse (1) selon l'une des revendications 37 à 46, **caractérisée en ce qu'**au moins une chaîne cinématique (2.1.4) est configurée de manière à pouvoir être couplée ou découplée pour obtenir un fonctionnement synchrone ou des mouvements de compensation du coulisseau (1.1) pendant au moins un trajet partiel de la course (h).

48. Presse (1) selon l'un des revendications 37 à 47, **caractérisée en ce qu'**en cas de forces du coulisseau (1.1) agissant asymétriquement, celui-ci est configuré de manière à pouvoir être déplacé parallèlement du point mort haut (OT) en direction du point mort bas (UT) et, après que la partie supérieure de l'outil (1.2) a percuté la partie inférieure de l'outil (3.2), pour poursuivre un mouvement inégal des deux chaînes cinématiques (2.1.4) en résultant, où la partie supérieure de l'outil (1.2) et la partie inférieure de l'outil (3.2) sont parallèles et des forces asymétriques et agissant de manière inégale peuvent ainsi être générées de manière ciblée.

49. Presse selon l'une des revendications 37 à 47, **caractérisée en ce que** le coulisseau (1.1) et les chaînes cinématiques (2.1.4) peuvent être déplacés, dans un mode de fonctionnement d'inversion (inversion de la direction de rotation du dispositif d'entraînement), en direction du point mort haut (OT) avant d'atteindre le point mort bas (UT) et lorsque les forces asymétriques et agissant de manière inégale sont obtenues, où la partie supérieure de l'outil (1.2) peut être éloignée de la partie inférieure de l'outil (3.2).

50. Presse selon l'une des revendications 37 à 47, **caractérisée en ce que** la plus grande force agissant dans une chaîne cinématique (2.1.4) respective peut être utilisée comme valeur principale pour le fonctionnement de la presse (1) et ladite chaîne cinématique (2.1.4) est peut être menée sans fonctionnement d'inversion (inversion de la direction de rotation du dispositif d'entraînement) à travers le point mort bas (UT) puis vers le point mort haut (OT), où l'autre chaîne cinématique (2.1.4) avec la force agissant plus faiblement est configurée de manière à s'immobiliser avant le point mort bas (UT) et à pouvoir être réorientée et inversée, et le coulisseau (1.1) avec la partie supérieure de l'outil (1.2) est configuré pour être ramené conjointement avec la première chaîne cinématique (2.1.3) dans un mouvement parallèle à la partie inférieure d'outil (3.2) jusqu'au point mort haut (OT).
